# FASCICULE DE BREVET EUROPEEN

(11) **EP 0 682 492 B1**
(45) Date de publication et mention de la délivrance du brevet: **03.12.1997**
(21) Numéro de dépôt: 94905761.6
(22) Date de dépôt: 31.01.1994
(51) Int. Cl.: A47K 10/34, A47K 10/40, B65H 27/00

(54) **APPAREIL DISTRIBUTEUR DE MATERIAU D'ESSUYAGE ET PAPIER TOILETTE A FONCTIONNEMENT AUTOMATIQUE**
AUTOMATISCHER SPENDER FÜR AUFWISCHMATERIAL UND TOILETTENPAPIER
AUTOMATIC TOILET PAPER AND WIPING MATERIAL DISPENSER

(30) Priorité: 01.02.1993 FR 9301327; 31.03.1993 FR 9304082; 08.09.1993 FR 9311008; 30.11.1993 FR 9314609
(43) Date de publication de la demande: 22.11.1995
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9400116
(87) Numéro de publication internationale: WO9417715

(56) Documents cités:
- EP-A- 0 317 448
- GB-A- 1 486 901
- GB-A- 2 185 726
- US-A- 3 467 456
- US-A- 3 739 965
- US-A- 3 917 191
- US-A- 4 611 768
- US-A- 5 048 386

## Description

L'invention se rattache aux secteurs techniques des appareils de distribution de papier d'essuyage, en ouate de cellulose, papier crêpé ou matériaux similaires, destiné plus particulièrement à l'essuyage des mains des utilisateurs, et papier toilette.

Il existe de très nombreux appareils d'essuyage à fonctionnement manuel, semi-automatique, automatique, qui remplissent la fonction précitée. Le Demandeur a, en particulier, développé plusieurs appareils de ce type, à dévidage central, à plage de la bande de matériau sous forme de plis en accordéon, et également en distributeur automatique de papier, à l'aide d'un dispositif de coupe, intégré dans un tambour d'entraînement. Tous ces appareils sont couramment exploités, ayant une grande fiabilité dans leur fonctionnement. En fonction de leur constitution, ces différents appareils ont des prix de revient très variables les uns des autres, et sont adaptés à différents segments de marchés.

On connait par le brevet US 4611768 un appareil distributeur pour matériau d'essuyage comportant un carter moulé recevant une bobine d'alimentation en matériau d'essuyage, un dispositif d'entrainement ainsi qu'un dispositif de coupé de la bande

Dans le cadre de ses recherches personnelles, le Demandeur s'est intéressé à la conception d'un nouvel appareil à fonctionnement automatique incluant, dans son architecture, un nombre de pièces réduit pour pouvoir s'attaquer à un marché d'appareils essuie-mains ou papier toilette, à bas prix de revient.

Un but recherché selon l'invention était de concevoir un appareil agencé de telle sorte que le montage de ses différents composants puisse s'effectuer manuellement sans outil spécifique, d'une manière rapide et simplifiée.

Un autre but recherché selon l'invention était de concevoir un appareil dans lequel les différents composants soient, après mise en place, auto-verrouillés en étant adaptés à la distribution du papier indépendamment des contraintes de tension pouvant être engendrées lors du tirage par l'utilisateur.

Un autre but recherché selon l'invention était d'assurer un verrouillage en position des composants de l'appareil en jouant sur l'élasticité de certaines parties à position fixe établies sur le carter support et couvercle.

Un autre but recherché selon l'invention était de réaliser un appareil qui puisse être rapidement monté ou démonté par un opérateur, en permettant également une variation des caractéristiques du tambour et dipositif de coupe si nécessaire, sans qu'il y ait de modification de structure de l'appareil.

Ces buts et d'autres encore ressortiront bien de la suite de la description.

Selon une première caractéristique, l'appareil distributeur de matériau d'essuyage pour essuie-main ou papier toilette fonctionnant en automatique est remarquable en ce qu'il comprend un carter moulé en matière plastique recevant dans sa partie haute une bobine d'alimentation en matériau d'essuyage ou papier toilette, un tambour support de la lame de coupe, ainsi qu'un moyen presseur assurant l'alimentation de la bande de papier vers le tambour et la mise en tension du papier, la lame de coupe articulée dans le tambour étant mise en mouvement par la coopération d'un talon denté associé à l'axe de la lame de coupe et coopérant avec un moyen à crémaillère positionné fixement et intérieurement sur l'une des ailes du carter, le tambour étant associé à un mécanisme de lancement, un capot de protection étant articulé par rapport au carter et s'encliquetant sur celui-ci, et en ce que le carter de protection est agencé avec des flasques parallèles perpendiculaires au plan arrière du carter dans sa version essuie-main, ou entre un flasque avant et la paroi arrière du carter dans sa version de distribution de papier toilette, pour permettre le montage du tambour et de l'élément presseur par encliquetage, lesdits flasques ou parois arrière de l'appareil étant agencés avec des languettes ayant une capacité élastique de déformation donnée par des fentes d'élasticité préformées sur les flasques et/ou paroi arrière de l'appareil, lesdites languettes présentant des logements pour la réception de l'élément presseur, et les flasques et/ou la paroi arrière du carter et le flasque avant présentant également des échancrures pour le positionnement des extrémités d'axe du tambour.
Selon une autre caractéristique les différents logements des extrémités d'axes de l'élément presseur du tambour sont orientés en regard, et en ce que les languettes de réception de l'élément presseur assurent par élasticité un appui de l'élément presseur sur le tambour et un auto-verrouillage en position de l'élément presseur du tambour dans le carter de l'appareil, et en ce que l'accès aux zones de positionnement de l'élément presseur et du tambour s'effectue librement par des découpes formées à l'avant desdites languettes et flasques autorisant un montage rapide des composants de l'appareil.

Selon une autre caractéristique, le tambour réalisé monobloc comprend un arbre autour duquel est disposée sur tout ou partie de sa périphérie circulaire, une pluralité de disques adjacents et parallèles comprenant des disques intermédiaires de même configuration servant d'appui à la bande de papier tiré, et présentant sur leur périphérie une échancrure pour le positionnement et le logement de la lame de coupe en position repos, ledit arbre recevant un premier disque d'extrémité avant et un second disque d'extrémité arrière autorisant le positionnement et l'articulation de la lame de coupe, et en ce que le disque d'extrémité arrière est agencé avec un moyen définissant une chambre intérieure pour la réception d'un moyen à crémaillère s'adaptant à position fixe sur l'aile en regard du carter, et en ce que la lame de coupe est agencée à une extrémité en regard du moyen avec un talon profilé comprenant une pluralité de dents formant une crémaillère complémentaire susceptible de coopérer, lors de la rotation du tambour, avec une pluralité de dents constituant une crémaillère fixe formée sur le moyen, et en ce que un moyen de butée assure, après la rotation partielle du tambour en vue de l'opération de coupe de la bande de papier, le réengagement de ladite lame de coupe selon une trajectoire opposée au sens de rotation du tambour, dans les échancrures formées sur ce dernier, pendant la rotation complémentaire du tambour en vue de la présentation pour un nouveau cycle opératoire, et en ce que la mise en rotation du tambour est obtenue à l'aide d'un moyen presseur assurant l'alimentation de la bande de papier vers le tambour et sa mise en tension par une traction de l'extrémité de la bande de papier par l'utilisateur.

Selon une autre caractéristique, le couvercle de protection comprend des moyens sous forme de pattes qui sont susceptibles de venir en appui sur les languettes réceptrices de l'élément presseur, et/ou sur les flasques du carter récepteur du tambour et/ou sur les languettes et sur lesdits flasques.

Ces caractéristiques et d'autres encore ressortiront bien de la suite de la description.

Pour fixer l'objet de l'invention illustré non limitativement aux figures des dessins où :
- la figure 1 est une vue en perspective éclatée, avant montage, d'un appareil, dans une première mise en oeuvre selon l'invention,
- la figure 2 est une vue de face de l'appareil selon la figure 1 après montage, le capot de protection ayant été enlevé, en phase de non fonctionnement,
- la figure 3 est une vue en coupe transversale selon la ligne 2-2 de la figure 2,
- les figures 4, 5 et 6 sont des vues à grande échelle illustrant les différentes phases de positionnement de la crémaillère associée à la lame par rapport à la crémaillère à position fixe intégrée dans le tambour d'entraînement,
- la figure 7 est une vue à caractère schématique illustrant la trajectoire de la lame de coupe, selon un cycle de rotation du tambour,
- les figures 8 et 9 sont des vues à caractère schématique illustrant un moyen de contrôle de la position du porte-lame dans le tambour, selon le cycle opératoire,
- la figure 10 illustre de manière schématique la position d'attaque du papier par les lames de coupe,
- la figure 11 est une vue de profil illustrant plus particulièrement le disque d'extrémité formé sur le tambour avec un moyen de butée anti-retour complémentaire,
- la figure 12 est une vue à caractère schématique, en coupe, de l'appareil illustrant le carter en position ouverte,
- la figure 13 est une vue selon la figure 12, le carter étant à position fermé,
- la figure 14 est une vue en plan de l'appareil, avec le capot enlevé, illustrant des aménagements particuliers du tambour et du rouleau presseur,
- la figure 15 est une vue à caractère schématique, de côté, selon le volant de commande de l'appareil, et illustrant le montage élastique du moyen d'alimentation de la bande de papier,
- la figure 16 est une vue en coupe axiale à partir de l'autre côté de l'appareil ayant pour but d'illustrer le fonctionnement du dispositif de coupe,
- la figure 17 est une vue en coupe axiale selon la ligne A.A. de la figure 14, à partir de la zone médiane de l'appareil,
- la figure 18 est une vue en coupe axiale selon la ligne B.B. de la figure 17,
- la figure 19 est une vue à grande échelle illustrant le moyen d'alimentation de la bande de papier vers le tambour,
- la figure 20 est une vue en coupe du tambour selon la ligne C.C. de la figure 14,
- la figure 21 est une vue de côté du tambour illustrant notamment le moyen de butée anti-basculement de l'organe d'engrenage associé au rouleau d'alimentation de la bande de papier vers le tambour,
- la figure 22 est une vue en variante du tambour de l'appareil,
- la figure 23 est une vue en coupe selon la ligne D.D. de la figure 22,
- la figure 24 est une vue du moyen d'alimentation de la bande de papier dans sa configuration pour coopérer avec le tambour illustré figures 22 et 23,
- la figure 25 est une vue en perspective de trois-quart de la structure-bâti de l'appareil avant montage des composants pouvant être utilisés,
- la figure 26 est une vue de face de l'appareil selon la coupe E-E de la figure 27 après montage de ses composants, à savoir : le porte-bobine de matériau, le tambour récepteur d'un dispositif de coupe et l'élément presseur de matériau agissant en appui sur le tambour,
- la figure 27 est une vue de côté selon la ligne F-F de la figure 26,
- la figure 28 est une vue de côté selon la ligne G-G de la figure 26,
- la figure 29 est une vue en perspective avant montage de l'appareil dans son application à la distribution de papier toilette,
- la figure 30 est une vue de face en coupe selon la ligne H-H de la figure 31,
- la figure 31 est une vue en coupe selon la ligne I-I de la figure 30,
- la figure 32 est une vue arrière de l'appareil selon la figure 29.

Afin de rendre plus concret l'objet de l'invention, on le décrit maintenant d'une manière non limitative aux figures des dessins.

L'appareil selon l'invention, est adapté pour la distribution et la coupe automatiques de matériaux d'essuyage en tous matériaux appropriés, ouate de cellulose, papier crêpé et similaires, en étant destiné principalement à l'essuyage des mains, ou à la distribution de papier toilette.

Les deux versions essuie-mains, papier toilette sont illustrées, les principaux composants de l'appareil restant les mêmes. Seul leur positionnement à l'intérieur du carter de protection et du couvercle est modifié, ainsi qu'il apparaît aux dessins et qu'il résultera de la description.

Comme indiqué précédemment, un des buts recherchés selon l'invention était de concevoir un agencement de la structure du carter récepteur des composants permettant un montage rapide, d'accès aisé, fiable, en toute sécurité de fonctionnement, sans utilisation d'outil particulier pour en assurer un tel montage ou démontage.

Par ailleurs, ainsi qu'il apparaîtra dans la suite de la description, les agencements et moyens utilisés permettent d'obtenir un auto-verrouillage des différents composants de l'appareil d'une manière simple, rapide et sans l'utilisation de moyen mécanique particulier.

On décrira tout d'abord en faisant référence aux caractéristiques principales de l'appareil distributeur selon l'invention, avant d'en décrire les divers modes de mise en oeuvre de ses composants et particularités.

L'appareil distributeur de papier d'essuyage pour essuie-main ou papier toilette est aménagé pour fonctionner en automatique. Cet appareil est référencé dans son ensemble par (1). Il comprend six pièces constituant l'ensemble des composants et mécanismes nécessaires à son fonctionnement. L'appareil comprend tout d'abord un carter (2) moulé en matière plastique susceptible de recevoir, dans sa partie haute, une bobine (3) d'alimentation en matériau d'essuyage ou papier toilette, un tambour (4) support de la lame de coupe (5), ainsi qu'un moyen (6) presseur assurant, d'une part, l'alimentation de la bande de papier vers le tambour et, d'autre part, la mise en tension du papier. Les mouvements de déplacement de la lame vers le tambour en vue de la coupe du papier, sont obtenus par un moyen (7) à crémaillère positionné intérieurement et fixement sur l'une des ailes (2.1) du carter (2). La lame de coupe (5) peut être mise en mouvement selon des mécanismes et moyens décrits dans la suite de la description. Un capot de protection (8) protège les mécanismes précités et la bande de papier en bobine destinée à être distribuée. Le capot de protection est positionné et articulé à la base du carter de l'appareil en étant fixé par un encliquetage sur le carter à l'aide d'une languette de verrouillage située dans la partie haute de celui-ci.

Le tambour comprend un arbre de petit diamètre (4.1) sur lequel est positionnée une pluralité de disques (4.3) adjacents et parallèles, les disques présentant une échancrure (4.4) profilée susceptible de constituer le logement de la lame de coupe (5). Le moyen à crémaillère (7) disposé intérieurement à position fixe contre l'une des parois du carter dans le prolongement de l'axe de tambour coopère avec une pièce en forme de talon (9) présentant une pluralité de dents associée à l'axe de la lame de coupe, cette pièce en talon coopérant avec la crémaillère en définissant les mouvements de sortie de la lame de coupe hors du tambour dans les conditions décrites dans la suite de la description.

Le porte-lame de coupe (5) est centré dans des échancrures ou logements formés entre un des flasques d'extrémité du tambour, et entre une pièce formant secteur (4.5) disposée à l'autre extrémité du tambour en regard du moyen crémaillère (7). Le tambour peut être agencé avec une partie pleine extérieure établie par exemple sous la forme d'un demi-diamètre tandis que les disques du type précité restent apparents sur la seconde demi-partie du tambour. Le tambour peut présenter, sur ses parties apparentes, des zones d'agrippage pour permettre une bonne tenue et entraînement de la bande de papier. Le tambour forme un ensemble monobloc. Dans une variante de réalisation, le tambour peut présenter une structure en nid d'abeilles (4.6) avec suppression de l'axe central de liaison mais en présentant, à ses extrémités, des axes pour son maintien en position entre les flasques. Cette structure en nid d'abeilles peut être établie sur tout ou partie du volume du tambour avec de préférence, sur un demi-diamètre, une forme pleine (4.7) facilitant le passage et l'entraînement du matériau. Un tambour de ce genre présente l'avantage d'une réalisation en matière plastique avec une grande facilité de moulage, tout en ayant les capacités de rigidité et de légèreté.

Du côté opposé à la crémaillère (7), le tambour se prolonge au-delà de son disque d'extrémité par un axe (4.2) avec un levier excentrique (4.8) permettant le positionnement d'un ressort (R) de tension et de rappel du tambour, l'ensemble étant conformé directement avec ledit tambour.

L'élément presseur (6) venant en appui sur le tambour et notamment sur les disques d'extrémité et intermédiaires, présente également, sur toute sa longueur, une pluralité de disques (6.1) venant en appui sur les parties correspondantes du tambour. Cet élément (6) est centré et articulé entre les flasques latéraux (2.1 - 2.2) formés sur le carter. Cet élément (6) est également réalisé monobloc.

Ces principales dispositions et composants de l'appareil distributeur étant définis, il convient maintenant de décrire les caractéristiques particulières du carter qui permettent le positionnement, dans les meilleures conditions d'accès, des différents composants, par un montage manuel sans l'aide d'outils ou moyens mécaniques particuliers en se référant aux figures 25 à 32.

On fait tout d'abord référence, selon l'invention, à l'appareil distributeur dans son utilisation à la distribution du papier essuie-main dans lequel la traction du papier par l'utilisateur se fait par l'avant.

Comme indiqué précédemment, le tambour (4) et l'élément presseur (6) sont positionnés entre les flasques (2.1 - 2.2) du carter. Chacun de ces flasques est établi de manière très particulière pour permettre le montage du tambour et de l'élément presseur par encliquetage en jouant sur l'élasticité desdits flasques. En outre, ces flasques sont agencés avec des formes qui permettent un auto-verrouillage du tambour et de l'élément presseur après montage.

A cet effet, en regardant l'appareil de face, le flasque latéral droit (2.2) situé du côté du mécanisme de lancement du tambour est agencé avec une découpe (2.3) profilée en forme de T disposée en oblique, la jambe (2.3.1) du T étant relevée vers le haut et vers l'arrière du flasque en étant de grande longueur. La barre (2.3.2) du T est telle qu'à ses extrémités, elle pénètre dans la partie haute du flasque, la jambe définissant par sa longueur une languette (2.4) formant crochet. La barre du T présente à ses extrémités haute et basse des logements intérieurs arrondis (2.5) permettant le positionnement d'une des extrémités de l'élément presseur. La partie basse de la tête de la forme en T est conformée avec une forme arrondie (2.6) échancrée formant logement de l'une des extrémités de l'axe du tambour. Le flasque est découpé en (2.16), dans sa partie avant, pour permettre l'accès, le passage et le montage de l'élément presseur (6) et du tambour (4). La jambe (2.3.1) de la découpe en T permet de définir et d'assurer à la languette supérieure une certaine élasticité de montage pour l'insertion de l'élément presseur (6) et du tambour (4). La languette supérieure forme en bout crochet (2.7) avec une rampe d'accès à la zone échancrée réceptrice de l'axe de l'élément presseur (6).

L'autre flasque (2.1) situé à gauche, selon la vue de face, présente une partie réceptrice de la crémaillère (7) avec une ouverture (2.8) pour le passage de l'un des axes du tambour. La crémaillère entoure ladite ouverture. Le flasque présente ainsi une partie pleine (2.9) qui se prolonge vers le haut par une languette séparée (2.10) par une fente (2.11) conférant à ladite languette une certaine élasticité. La fente (2.11) précitée se situe exactement dans le même plan et la même angulation que la jambe (2.3.1) de la découpe en T formée sur l'autre flasque. Le flasque (2.1) présente une découpe (2.12) avant permettant l'accès à la fente (2.11) définissant la languette, tandis que la languette est aménagée de manière similaire à la précédente avec une forme en crochet (2.13) aménagée avec un logement de fond (2.14) permettant l'engagement de l'autre extrémité de l'élément presseur. Les logements (2.5 - 2.14) formés sur les languettes peuvent le cas échéant recevoir des moyens complémentaires pour assurer une bonne tenue des extrémités de l'élément presseur, et surtout pour éviter toute détérioration ou usure de la partie de fond des flasques lors des manipulations de l'élément presseur.

Celui-ci est agencé à ses dites extrémités avec une gorge (6.2) venant s'insérer dans lesdits logements, tandis qu'en bout l'axe de l'élément presseur présente des épaulements (6.3) qui sont susceptibles de venir en appui contre les parois extérieures des flasques et des languettes en particulier.

Le montage des composants s'effectue alors comme suit. On positionne le tambour par sa première extrémité côté talon denté de sorte que son axe pénètre dans la forme en crémaillère (7) disposée sur le flasque (2.1). Ladite forme en crémaillère forme ainsi palier récepteur et de guidage de l'axe. Ces dites formes présentent une découpe (7.1) permettant et facilitant le positionnement ou l'enlèvement de l'axe du tambour. L'autre extrémité de l'axe du tambour présente une gorge (4.5) située en avant de la partie excentrique (4.8), ladite gorge venant s'insérer dans le logement inférieur (2.6) réalisée sur le flasque. Il convient ensuite de positionner l'élément presseur (6). Celui-ci est également introduit et positionné par l'avant de l'appareil. Il vient, au tout début du montage, en appui sur le tambour et les gorges (6.2) viennent en appui sur les faces inférieures (2.15) formant rampes des parties crochets des languettes. Une poussée vers l'arrière manuelle de l'élément (6) va provoquer légèrement le relevage des languettes grâce à leur élasticité due aux fentes obliques. La poussée vers l'arrière de l'élément (6) va entraîner simultanément une légère rotation du tambour vers l'arrière puis l'élément (6) va venir s'encliqueter dans les logements supérieurs formés sur les parties crochets des languettes.

Par élasticité, lesdites languettes vont maintenir en appui ferme l'élément presseur (6) contre le tambour, les différents disques de l'élément presseur étant en contact avec les parties correspondantes du tambour en regard. Les différents logements récepteurs des axes de l'élément presseur du tambour sont en regard les uns des autres.

Le montage est donc simple, rapide, efficace et d'accès aisé. Le démontage s'effectue aisément par le dégagement manuel de l'une des extrémités de l'élément presseur à l'encontre de la languette correspondante.

L'axe du tambour au-delà de sa partie excentrique (4.8) présente une gorge (4.b) permettant l'accrochage du ressort de rappel (R) dont l'autre extrémité (R1) est fixée à la paroi arrière du carter. Cette gorge se prolonge elle-même d'une manière monobloc par un profil en forme de disque (10) avec une nervure centrale (10.1), l'ensemble constituant un bouton de manoeuvre pour le chargement de l'appareil.

Un arceau (12) en forme de col de cygne présentant à son extrémité une forme en chape (12.1) s'ajustant autour de l'un des disques supérieurs de l'élément presseur (6), afin de contrôler le guidage de la bande de papier. A l'arrière de l'arceau en col de cygne est prévue une zone de stockage (13) de la bobine de matériau en fin d'utilisation et de stockage du mandrin. Des flasques latéraux (14), directement formés avec le bâti, définissent ainsi la zone de réception des bobines de matériau d'essuyage en fin de distribution.

Pour compléter le montage, la sécurité et le verrouillage des différents composants, il est prévu un aménagement particulier du couvercle de l'appareil.

Plus particulièrement, ainsi qu'illustré aux dessins, la face avant (8.1) du capot présente au moins deux pattes horizontales (8.2) qui sont susceptibles de venir, lors de la fermeture du couvercle, en appui presseur sur certaines parties des flasques (2.1 - 2.2) des parties du carter et plus particulièrement des languettes réceptrices de l'élément presseur. Ces pattes assurent ainsi un maintien ferme des languettes en position en permettant d'absorber tous effets de tension qui pourraient résulter lors du tirage de la bande de papier par l'utilisateur. Ces pattes peuvent être disposées soit en appui contre les parties supérieures des languettes, soit contre les faces inférieures des flasques dans les zones de réception du tambour, comme illustré aux dessins, soit il est prévu quatre pattes disposées aux différentes parties précitées. On obtient ainsi un verrouillage en position extrêmement efficace et fiable. L'ouverture du couvercle libère alors lesdites languettes et l'on peut comme indiqué précédemment dégager l'élément presseur puis le tambour. Le chargement du matériau s'effectue comme précédemment. Le porte-bobine supérieur monté dans la partie haute de l'appareil délivre une bande de matériau. Pour le chargement, l'opérateur laisse tomber la bande de matériau par le devant de l'appareil puis ferme le couvercle. Celui-ci assure le verrouillage complémentaire des différents composants. La patte (8.3) horizontale formée sur le couvercle permet alors l'introduction du papier entre l'élément presseur et le tambour. L'opérateur manoeuvre le bouton (10) à l'encontre du moyen élastique de rappel. L'extrémité de la bande de papier passe alors, sous l'effet d'entraînement de l'élément presseur du tambour, derrière ce dernier, puis déborde dans la partie basse de l'appareil. Une fente (15) connue en elle-même est ainsi formée sous la plaque de fond (2.17) horizontale du carter pour l'évacuation du papier. L'appareil est prêt à être en fonctionnement.

Ainsi qu'il résulte de la présente description, l'ensemble est d'une conception extrêmement simplifiée. Le montage des composants, tambour (4) et élément presseur (6), est d'une très grande simplicité, le tambour ayant reçu préalablement le porte-lame de coupe (5) qui lui est associé.

Il convient maintenant de décrire la structure du carter de l'appareil dans sa version à la distribution de papier toilette tel qu'illustré aux figures 27 à 32.

Les composants tambour (4) et porte-lame (5) ainsi qu'élément presseur (6) restent les mêmes, ainsi que le mécanisme de chargement de l'appareil en matériau incluant à partir du tambour une forme en excentrique prolongée par un bouton de manoeuvre (10), un ressort de rappel (R) étant accroché par l'une de ses extrémités.

Dans le cas de l'appareil distributeur de papier toilette, la bobine de matériau est déroulée dans un plan perpendiculaire par rapport au plan d'appui arrière de l'appareil. Ce plan d'appui reçoit, dans sa partie haute, un mandrin (17) récepteur de la bobine de matériau.

Pour assurer le positionnement du tambour et son dispositif de coupe associé, ainsi que l'élément presseur dans les mêmes conditions que précédemment, le carter (18) est aménagé avec, d'une part, sur son plan arrière (18.1) et, d'autre part, sur sa partie avant, avec un flasque rapporté (19), le plan arrière et le flasque étant agencés avec des formes et découpes permettant le positionnement du tambour (4) et de l'élément presseur (6).

La partie arrière intérieure du carter présente une ouverture (18.2) avec une crémaillère (7) susceptible de recevoir l'extrémité de l'axe du tambour dans les conditions décrites précédemment. Au-dessus, la paroi arrière du carter présente une découpe (18.3) profilée en U avec des branches (18.4) convergentes définissant la forme d'une languette (18.5) ayant une certaine élasticité de déformation. Cette languette par sa partie avant forme tête ou crochet (18.6), avec une fente ou logement (18.7) de l'une des extrémités de l'élément presseur. La partie adjacente du logement forme rampe (18.8) pour permettre l'insertion par élasticité de l'élément presseur en vue du positionnement de la gorge formée sur ledit élément dans ledit logement. De l'autre côté et à l'avant, l'appareil présente un flasque (19) disposé transversalement à l'appareil parallèle au plan d'appui arrière. Ce flasque présente dans sa partie basse une ouverture (19.1) formant logement permettant le positionnement de l'axe du tambour à l'endroit de la gorge formée entre le dernier disque et la partie excentrique. Dans sa partie arrière, le flasque présente un doigt d'ancrage (19.2) de l'une des extrémités du ressort de rappel (R) du tambour. Dans sa partie supérieure haute, le flasque est aménagé avec une forme en languette (19.3) correspondant quasiment à l'identique avec celle formée sur la paroi arrière du carter. Ces languettes se trouvent ainsi dans le même plan avec les mêmes inclinaisons. La languette (19.3) formée sur le flasque (19) est reliée à ce dernier par sa partie arrière (19.4), tandis qu'une fente (19.5) intermédiaire confère l'élasticité souhaitée à la languette. Celle-ci, dans sa partie avant, forme crochet (19.6) avec une rampe (19.7) d'accès vers un logement (19.8) ou échancrure permettant le positionnement de l'autre extrémité de l'élément presseur au niveau de sa gorge précitée. L'élément presseur, par ses extrémités formant épaulement, vient en appui contre les parties externes de la paroi arrière du carter et de la languette associée au flasque de devant.

Le montage du tambour et de son dispositif de coupe associé, ainsi que de l'élément presseur, s'effectue de la manière décrite précédemment pour l'appareil essuie-main. Le tambour est du type décrit avec une pluralité de disques établis sur un demi-cylindre et se prolongeant ensuite par une forme pleine recevant une zone d'accrochage de la bande de papier. L'élément presseur est agencé avec une pluralité de disques susceptibles de venir en appui contre les formes correspondantes du tambour.

Comme indiqué précédemment, l'élément presseur vient s'encliqueter dans les découpes formées sur les languettes à l'encontre d'une déformation élastique de celles-ci. Par l'effet de rappel élastique, lesdites languettes contribuent à assurer un maintien de l'élément presseur sur le tambour.

Accessoirement, le carter est agencé, à titre complémentaire, avec un arceau en forme de col de cygne (12). Cet arceau présente à son extrémité une forme en chape (12.1) s'ajustant autour du disque en regard de l'élément presseur. A l'arrière de l'arceau, est prévue une zone réceptacle de stockage (13) des bobines en fin de cycle délimitée par la paroi arrière du réceptacle, la face interne du flasque, l'arceau proprement dit et un retour d'angle. Sousjacent au tambour, le carter présente une plaque horizontale de fond (18.9) avec une découpe ou fente (20) permettant le passage et la distribution du papier.

Entre la fente précitée et le tambour, est avantageusement disposé de manière connue un rouleau (21) empêchant le papier tiré de repénétrer à l'intérieur de l'appareil. Le tambour et le rouleau sousjacent sont associés l'un à l'autre par une courroie de guidage (22) du papier à la sortie de l'appareil. Ce rouleau est convenablement maintenu entre la paroi arrière du carter et une patte de liaison disposée à l'avant de l'appareil et solidaire de la plaque d'appui horizontale de celui-ci. Le flasque avant présente une découpe arrondie permettant le passage dudit axe.

Il convient maintenant de décrire plus en détail et selon différentes mises en oeuvre et variantes de réalisation selon les figures 1 à 24, les composants de l'appareil tout en restant dans le concept de l'invention décrit précédemment.

Le carter (23) est réalisé monobloc, en matière plastique, et comprend une plaque de fond (23.2) présentant des ailes latérales (23.1a - 23.1b) profilées pour former, dans leur partie supérieure, des saillies en triangulation (23.3) présentant en regard et directement formés des embouts (23.4), cylindriques, autorisant le montage de la bobine de matériaux (24). Cette dernière comprend, de manière connue, un cylindre ou manchon (24.1) intérieur susceptible de venir s'engager par ses extrémités sur lesdits embouts à montage libre. Lesdites ailes présentent une légère flexibilité pour permettre le montage de la bobine. Il est prévu, en outre, des nervures (23.5) de renforcement formées entre les embouts et la plaque de fond (23.2) du carter, ces nervures permettant de conserver et maintenir un bon positionnement des spires entre elles de la bobine. La plaque de fond présente, dans sa partie supérieure, un crochet profilé (23.6) ou moyen équivalent, destiné à venir s'encliqueter sur le capot, pour assurer une fermeture de l'ensemble, celle-ci étant complétée par tous moyens de verrouillage complémentaire si nécessaire.

Avantageusement, la plaque de fond présente une découpe (23.7) permettant, le cas échéant, l'accès à l'intérieur des mécanismes.

La partie basse (23.1c) des ailes du carter se prolonge vers l'avant sur une large profondeur correspondant ainsi très sensiblement à la largeur de l'appareil. Ces ailes sont agencées avec une pluralité de trous pour permettre, d'une part, le positionnement du tambour associé au dispositif de coupe, de pots de centrage, du moyen (7) à crémaillère à position fixe, et d'autre part du moyen (6) d'alimentation de la bande de matériaux et de mise en tension de celle-ci. Avantageusement, ladite partie basse des ailes du carter présente une ligne de découpe (23.1 d) pour donner une flexibilité, d'une part, au montage du moyen (6) et surtout pour autoriser une légère déformation pour accompagner les mouvements de mise en tension et pression du papier sur le tambour.

Le carter présente, en outre, une paroi horizontale susceptible de recevoir directement formé un arceau (12) en forme de col de cygne du type décrit précédemment et disposé dans la partie médiane de l'appareil en regard du tambour et autorisant le guidage de la bande de papier tirée.

Avantageusement, la paroi horizontale présente, côté extérieur, une bordure longitudinale arrondie (23.9), facilitant le guidage du papier à sa sortie, et disposée en regard d'une bordure longitudinale arrondie (8.4) similaire formée sur le capot dans la partie basse du capot de protection.

Le tambour (4) est réalisé monobloc en matériau plastique et comprend avantageusement un arbre (4.1) dont les extrémités (4.9), formant doigt, viennent s'engager dans les ouvertures (23.10) ménagées en regard sur les ailes précitées du carter. Ce tambour comprend un arbre de petit diamètre autour duquel est disposée et régulièrement répartie une pluralité de disques (4.3) adjacents et parallèles identifiés successivement de droite à gauche en regardant les dessins par (4.3.1, 4.3.2, 4.3.3, 4.3.4, 4.3.5, 4.3.6, 4.3.7). Les disques (4.3.2, 4.3.3, 4.3.4, 4.3.5, 4.3.6) ont la même configuration et présentent sur leur périphérie une échancrure (4.4) profilée, susceptible de constituer le logement de la lame de coupe (5) ainsi qu'il sera précisé par la suite. Le disque (4.3.1) est plein et présente avantageusement sur sa périphérie un crantage (4.3.1a), et est susceptible d'assurer la commande en entraînement en rotation du tambour sous l'action du moyen (6) qui sera décrit par la suite. Le disque d'extrémité avant (4.3.1) comprend en outre un trou (4.3.1b) autorisant l'engagement et le centrage d'une extrémité de l'axe de la lame (5). Le disque d'extrémité arrière (4.3.7) comprend un trou (4.3.7a), près de sa périphérie, permettant le positionnement et le centrage de l'autre extrémité de la lame. Le disque d'extrémité arrière (4.3.7) est particulier en ce qu'il comprend une collerette périphérique intérieure, disposée en regard du disque (4.3.6) intermédiaire adjacent, cette collerette (4.10) définissant un évidement ou chambre intérieure (4.10.1) pour la réception du moyen (7) à crémaillère. Cette collerette présente par ailleurs une section coupée (4.10.2) dans le même plan que les échancrures (4.4) servant au logement de la lame pour faciliter le moulage de l'ensemble, ladite section coupée permettant, transversalement, selon un secteur donné, l'accès à l'intérieur de la chambre précitée, dans les conditions exposées ci-après. Ladite chambre autorise le positionnement du moyen (7) à crémaillère qui est établi sous forme d'une couronne (7.2) s'ajustant, avec jeu, dans ladite chambre. Cette couronne présente, du côté extérieur, deux pots ou saillies (7.2.1 - 7.2.2) de centrage, de préférence de diamètre différent, pour s'engager dans les ouvertures (23.11) formées à cet effet, sur l'aile intérieure en regard du carter, afin d'assurer une mise en place et contrôle en position aisés. L'autre face de la couronne est conformée avec un bossage (7.3) semi-circulaire se prolongeant avec une pluralité de dents (7.4) formant crémaillère. Sur l'ensemble des dents composant la crémaillère (7), par exemple, les trois premières dents (7.4.a) sont à profil constant tandis que les quatre autres suivantes (7.4.b) sont à profil progressif pour provoquer ultérieurement les mouvements de la lame de coupe. De manière particulièrement avantageuse, la dernière dent de la crémaillère a une hauteur plus importante que les autres pour permettre l'échappement de la lame de coupe et une bonne pénétration dans la bande de papier. Cette dernière dent constitue, par ailleurs, ainsi qu'il sera exposé par la suite, un moyen de butée anti-retour lorsque la lame de coupe aura échappé à l'ensemble des dents (7.4) de la crémaillère ainsi réalisée, pour suivre le pourtour du bossage (7.3) en vue d'un nouveau cycle opératoire, et se représenter vers la première dent formée sur le bossage (7.3). Cette dernière dent de plus grande hauteur offre un autre avantage qui est de casser le papier en orientant la lame plus profondément.

La lame (5) est réalisée en matière plastique monobloc et comprend une tige support (5.1), dont les extrémités formant doigt (5.2), viennent s engager sur les disques d'extrémités du tambour précité. Les dents (5.3) de la partie coupante formant lame (5) sont conformées monobloc avec la tige support. Ces dents ont un profil en triangulation successive, et présentent une conformation non pas lisse, mais incurvée vers le bas pour faciliter l'attaque de la bande de matériaux à couper. En résultante, leur face inférieure présente une concavité, susceptible de former siège (5.4) et zone d'appui de la partie de matériaux coupés, ainsi qu'il apparaît aux dessins. Selon la nature du papier à couper, les dents de la lame sont lisses ou en dents de scie.

La lame présente à son extrémité, qui est susceptible d'être en regard du moyen (7) à crémaillère, une pièce formant talon (9) profilée. Cette dernière présente une partie arrière (9.1) en triangulation, avec un angle de jointement arrondi (9.2) et deux bordures curvilignes (9.3 - 9.4) débouchant vers la partie la plus large dudit talon qui est conformée avec une pluralité de dents (9.5) formant crémaillère, lesdites dents étant disposées en éloignement progressif par rapport à l'axe de la lame, la dent d'attaque (9.5.1) étant de hauteur plus grande pour assurer l'engrènement.

Cette pièce formant talon est solidaire de l'axe de la lame, mais dans une position excentrée, de manière à provoquer le pivotement angulaire de la lame et de la pièce en elle-même selon une position limitée. Ce pivotement permet le logement de la denture de la lame à l'intérieur des cavités formées sur les disques intermédiaires du tambour, dans une position de repli maximum, ladite lame étant dans un plan inférieur à la génératrice définie par les disques du tambour. Le débordement extérieur de la denture de la lame est limité par la mise en butée des dents par rapport auxdites échancrures. Ainsi qu'il sera décrit par la suite, la crémaillère formée sur le talon associé à la lame est susceptible de coopérer avec la crémaillère fixe formée sur le moyen (7) pour provoquer, dans des conditions données, le déplacement et la sortie de la lame de coupe. Ainsi, par les dispositions particulières des dents formées sur la pièce (7) et le talon (9) à denture progressive, on obtient un déplacement de la lame de coupe à une vitesse progressive. Les premières dents d'engrènement correspondent à la phase de l'effort le plus important lorsque les dents de la lame pénètrent dans le papier. Après que le papier ait été pénétré, le tranchage de coupe commence et l'effort devient moins important. On accélère la vitesse de coupe par la traction sur le papier, et on obtient une démultiplication plus importante par le fait que les dents sont plus grandes, ce qui permet une coupe plus rapide.

On a illustré, dans une variante de réalisation avantageuse, figure 11, une vue de profil illustrant plus particulièrement le disque d'extrémité (4.3.7) formé sur le tambour avec un second moyen de butée anti-retour complémentaire (4.3.7c). Ledit moyen est formé, lors de la réalisation du disque concerné, et se présente sous la forme d'une languette souple, libre à une extrémité, cette languette formant came et venant par détente élastique en léger débordement extérieur par rapport à la périphérie du disque. Cette languette se situe à l'opposé de l'axe de rotation de la lame et destinée à venir en arrêt sur la butée (25) formée sur la paroi horizontale du carter. L'intérêt d'une telle butée complémentaire anti-retour réside essentiellement dans le cas, où par des manipulations appropriées du manipulateur, on déchirerait le papier avant la coupe. Cela pourrait se produire dans le cas d'une traction oblique violente mais ne correspondant pas à l'utilisation normale de l'appareil. Lorsque la lame de coupe a dépassé, après rotation du tambour, le moyen presseur (6), la languette anti-retour (4.3.7c) se trouve devant la butée (25), et en cas de rotation en arrière du tambour, la languette vient en contact avec la butée précitée, arrêtant la rotation du tambour.

On décrit maintenant le moyen (6) qui assure l'alimentation de la bande de papier vers le tambour et la mise en tension du papier.

Ce moyen (6) comprend un arbre (6.1) présentant à chacune de ses extrémités des doigts de centrage (6.3) pour s'encliqueter entre les ailes latérales du carter de l'appareil. Sur cet arbre, est disposée une pluralité de disques ou rondelles (6.4), l'ensemble étant monobloc en matière plastique. Le nombre de disques ou rondelles est égal au double du nombre de disques intermédiaires formés sur le tambour. Ainsi, après positionnement et encliquetage du moyen (6), un certain nombre de disques (6.4a) viendront en appui sur les disques intermédiaires (4.3.2 - 4.3.3 - 4.3.4 - 4.3.5 - 4.3.6) formés sur le tambour, tandis que les autres disques intermédiaires (6.4.b) seront situés dans un plan intercalaire entre deux disques (6.4.1) formés sur le tambour. L'ensemble contribuera à assurer une mise en tension du papier. En variante, l'arbre (6.1) peut être plein ou autrement allégé.

Avant d'exposer le fonctionnement de l'appareil, il convient de décrire des moyens complémentaires particuliers qui ont un effet sur le positionnement de la lame de coupe, lors de la rotation du tambour, en définissant ainsi, pour cette dernière, une trajectoire très particulière. Ces deux moyens sont disposés du côté des dispositifs à crémaillères commandant la sortie de la lame de coupe.

Dans sa partie inférieure, le carter mural (2) présente, sur sa paroi horizontale, près de l'aile latérale, en regard des moyens à crémaillère, une butée profilée (25), à profil curviligne formant rampe, contre laquelle va venir en appui le talon (9) profilé, associé à la lame (5) et support des dents (9.5) de la crémaillère. Cette butée (25) intervient pour provoquer, après l'opération de coupe et de désengagement des crémaillères entre elles, la réintégration de la lame de coupe dans les échancrures, formées sur les disques intermédiaires du tambour.

De par son profil en forme de rampe, ladite butée provoque le basculement de la lame selon la flèche (F2) dans un sens contraire au sens de rotation du tambour en provoquant son rangement dans les échancrures précitées.

En outre, il est prévu un moyen complémentaire de contrôle de la position de la lame de coupe dans les échancrures formées sur le tambour ou assurant en variante un verrouillage en position de la lame de coupe avant le début d'un nouveau cycle opératoire.

A cet effet et dans une première mise en oeuvre, il est prévu, sur le moyen (6) assurant la commande en rotation du tambour, et la pression sur le papier, un disque (26) supplémentaire, à l'extrémité dudit moyen (6), et disposé dans le plan de déplacement de la pièce formant talon (9) de la lame. Ce disque (26) complémentaire a pour fonction de faire office de butée et de guide, si pour une raison quelconque, la lame est dans une position de sortie, par rapport à ses échancrures de logement sur le tambour. La rotation du tambour va entraîner la butée de la pièce formant talon (9) par l'une de ses parties curvilignes, contre le disque (26) précité. La rotation complémentaire du tambour va entraîner, de ce fait, le pivotement et le basculement vers le bas (flêche F3) de la pièce formant talon en provoquant la rentrée à nouveau de la lame dans les échancrures formées sur le tambour, évitant ainsi que les dents de la lame puissent venir en contact avec le moyen (6). Cette disposition particulière assure une sécurité complémentaire.

En variante, le bossage (7.3) formé sur le moyen (7) à crémaillère présente un déport extérieur (7.5) qui constitue un moyen de butée et de blocage en position du talon (9) asocié à la lame provoquant lors du retour de la lame le blocage de celle-ci dans les échancrures précitées du tambour.

Le capot de protection (8) présente, dans la partie inférieure de ses ailes, des ouvertures permettant son encliquetage sur les ailes du carter support à l'aide des doigts ou saillies (27) de centrage et de positionnement. Ledit carter est, par ailleurs, conformé dans sa partie de fond avec une paroi susceptible de venir en regard de la paroi de fond horizontale du carter, mais en laissant un espace ou fente pour autoriser la sortie du papier de l'appareil. La face avant du capot de protection présente une fente verticale (8.5) pour le passage du volant de manoeuvre du moyen (6).

L'appareil étant chargé d'une bobine de matériau montée sur les embouts, sur les ailes latérales du carter, on procède préalablement au chargement de l'appareil. Après l'ouverture initiale du capot de protection par basculement, l'opérateur présente l'extrémité libre de la bobine de matériau entre le moyen (6) et le tambour (4) et manipule, sur quelques degrés, le volant de manoeuvre de façon à provoquer l'entraînement de la bande de matériau entre le tambour et le moyen (6) et sa sortie à l'arrière de l'appareil, sans cependant déboucher et sortir de ce dernier par la fente appropriée. La bande de matériau est maintenue en tension par la pluralité de disques formés sur le tambour et sur le moyen (6). L'arceau monobloc en col de cygne, formé sur le carter, assure, à titre complémentaire, le cas échéant, le guidage du papier. Cette mise en place préalable de chargement étant effectuée, le capot de l'appareil est refermé, et l'appareil est prêt à être utilisé. A ce stade, la lame est logée en totalité dans les échancrures formées sur le tambour. Il n'y a pas encore d'engrènement de la crémaillère formée sur la lame avec la crémaillère à position fixe formée sur le moyen (7), logé dans la chambre du dernier disque du tambour.

La phase opératoire de coupe est la suivante. L'extrémité de la bande de papier est encore située à l'intérieur de l'appareil dans une zone correspondant à l'arrière du tambour vers la partie en col de cygne. L'opérateur fait tourner manuellement le volant de manoeuvre, dans le sens selon la flèche (F), ce qui provoque, par la rotation du moyen (6), l'entraînement en rotation, dans un sens opposé du tambour, en direction de l'intérieur du carter. En début de cycle, la lame est disposée à l'intérieur des échancrures, en laissant un espace de quelques millimètres par rapport à la génératrice fictive formée par les disques intermédiaire du tambour avant de déboucher. Le début de la rotation du tambour va provoquer, sous l'action des moyens (7 et 9), un déplacement de la lame de quelques millimètres de telle sorte que, lorsque la première dent de chacun des moyens (7 et 9) a engrené, ces dernières dents se situent dans le plan défini par l'axe de la lame et l'axe du tambour. Dans cette situation, la lame de coupe se situe en début de contact avec le papier à découper.

La rotation progressive va permettre la présentation des premières dents respectives formées sur la crémaillère associée à la lame et la crémaillère fixe du moyen (7). L'extrémité de la bande de matériau vient en sortie de la fente formée sur l'appareil, et peut être saisie par l'utilisateur. Ce dernier procède alors à une traction entraînant la rotation du tambour, et assurant ainsi la continuité de l'opération de coupe. La lame, par l'engrènement des dents des deux crémaillères, va être pivotée pour sortir et sectionner la bande de papier, par suite de l'engrènement des dents à profil progressif. La sortie des dents s'effectue à l'arrière de l'appareil et la bande de matériau va être ainsi déchirée progressivement, la lame pivotant dans l'échancrure formée entre les disques intermédiaires du tambour. La sortie totale de la lame va correspondre à l'échappement et engrènement des deux dernières dents entre elles des crémaillères, la dernière dent formée sur la crémaillère fixe provocant la sortie maximum de la lame.

Après échappement des dentures entre elles des crémaillères, pendant un cours instant de rotation du tambour, la lame reste en position "sortie", la pièce formant talon n'étant plus en contact avec le disque support de la crémaillère à position fixe.

La rentrée de la lame s'effectue alors par la mise en butée et contact de la pièce formant talon de la lame avec la butée curviligne fixée sur la paroi de fond du carter. Cette partie curviligne formant rampe provoque par un effet inverse le basculement et la rentrée de la lame dans les échancrures formées sur les disques du tambour. Le pivotement de la lame entraînant ipso facto celui de la pièce formant talon, cette dernière est basculée sans prendre contact avec le disque à position fixe du moyen (7). Lorsque la pièce formant talon vient en situation d'échappement de la butée curviligne, les dents de ladite pièce formant talon viennent se présenter alors en regard de la zone d'entrée des dents formées sur le disque fixe, en vue d'un nouveau cycle opératoire, jusqu'au début d'engrênement des premières dents des crémaillères.

Si, pour une raison quelconque, la lame venait à se dégager des échancrures formées sur le disque intermédiaire, entraînant un débordement de la pièce formant talon, associée à la lame, la rotation continue du tambour entraîne alors la mise en contact de ladite pièce formant talon avec le disque de butée formé à l'extrémité du moyen (6), lequel provoque à son tour le retrait et la réinsertion de la lame dans son logement défini par les échancrures sur les disques intermédiaires.

En variante, le maintien et le blocage en position de la lame dans les échancrures dans la deuxième phase du cycle opératoire de retour du tambour correspondant à l'intervention de la butée curviligne (25), sont obtenus par le blocage de ladite lame à l'aide de l'épaulement complémentaire formé sur le bossage (7.3) qui provoque la retenue de la lame dans les échancrures du tambour. Le déverrouillage s'effectue lorsque le talon (9) associé à la lame reprend une nouvelle position de présentation de ses dents avec celles formées sur le moyen (7).

Il y a donc une totale sécurité dans le fonctionnement de l'ensemble. L'appareil semi-automatique, ainsi décrit, comprend un nombre limité de pièces, six comme indiqué précédemment, mais ayant chacune de multiples fonctions ainsi qu'il est apparu dans la description.

On a représenté à la figure 7, de manière schématique, la trajectoire (T) de la lame de coupe.

Par ailleurs, l'appareil présente, du côté du mécanisme d'entraînement, un prolongement de l'axe du tambour avec en bout un excentrique (28), dont l'extrémité comprend un doigt (28.1) susceptible de constituer un moyen d'attache d'un ressort de rappel (R) dont l'autre extrémité est fixée au carter mural.

A titre complémentaire, il y a lieu d'apporter quelques précisions et descriptions sur des points particuliers.

Selon les figures 12 et 13 des dessins, le carter (2) est agencé avec un capot (8) articulé dont la face intérieure est agencée avec une saillie (8.3) débordante établie dans un plan perpendiculaire, ladite saillie étant disposée à l'horizontale à un niveau tel qu'elle vienne en regard de la zone d'engrènement du papier entre le moyen (6) et le tambour (4). Cette saillie a pour but de guider et de présenter la première bande de matériau à distribuer lors du chargement, pour faciliter son introduction entre le moyen presseur (6) et le tambour (4). Ladite salle vient donc affleurer dans l'espace formé, à l'introduction du papier entre le moyen (6) et le tambour (4). Cette disposition est particulièrement pratique et n'engendre aucun coût de fabrication supplémentaire, lors de la réalisation du capot.

De plus, il est prévu, afin d'éviter la mise hors service de l'appareil, lorsque le rouleau de matériau d'essuyage est terminé, la disposition de moyens complémentaires permettant simultanément l'utilisation des fins de rouleaux de papier d'essuyage, tout en permettant la mise en place d'une bobine neuve dans la partie supérieure de l'appareil. A cet effet, ainsi qu'il apparaît figure 12 des dessins, la partie de fond (23.3) horizontale du carter laisse un espace derrière la partie en forme de col de cygne (12) pour insérer des moyens de positionnement du rouleau de matériau (R1) en voie de finition. A cet effet, le carter (22) présente des formes en saillies (22.4) ou bossages qui sont espaces pour autoriser la mise en place du rouleau de finition (R1), dans un plan axial, ainsi que des saillies (22.5) ou bossages, disposés de part et d'autre du col de cygne, et susceptibles d'éviter son basculement ou pivotement angulaire. Une telle disposition permet de conserver au rouleau (R1) une parfaite disposition et un bon déroulement des fins de bandes. L'opératrice chargée de la surveillance et mise en service des appareils peut donc très facilement, si le rouleau de matériau est en voie d'achèvement, positionner ce dernier dans le logement prévu au fond du carter derrière le col de cygne. Il suffit à l'opératrice de présenter l'extrémité libre de la bande de papier restante, entre le moyen (6) et le tambour (4) afin d'assurer son dévidage final. Simultanément, un nouveau rouleau (R2) de matériau est positionné dans la partie supérieure de l'appareil et l'extrémité de la bande est introduite de la manière décrite précédemment.

Selon une autre particularité, les disques (6.3) du moyen (6) d'alimentation de la bande de papier du matériau sont réalisés avec un diamètre décroissant à partir du disque central médian, selon une angulation a identique de chaque côté. Cette réduction de diamètre des différents disques (6.3) est réalisée par une dégressivité de quelques dixièmes de millimètres du diamètre des disques consécutifs. Le moyen (6) qui est encliqueté entre les ailes latérales du carter peut être ainsi sensiblement mis en flexion au montage, bien que les disques en rapport les uns des autres avec le tambour restent en contact. De plus, le tambour (4) peut lui-même, sur son arbre entre certains disques (4.3), être aménagé avec des échancrures ou zones d'affaiblissement, de préférence obtenues par une réduction de diamètre pour lui permettre d'offrir une certaine flexibilité en combinaison avec celle obtenue par le moyen (6) précité. On obtient ainsi grâce à ces aménagements particuliers un montage souple du moyen (6) sur le tambour (4) et une meilleure tension du papier en vue de sa coupe.

Par ailleurs, certaines des surfaces périphériques des disques (4.3) peuvent être aménagées avec des zones agrippantes.

Selon une autre particularité, le tambour (4) est aménagé avec des toiles ou plans d'appui (4.13) disposés entre les disques successifs sur toute la longueur du tambour. Ces toiles ou plans d'appui (4.13) sont sensiblement en retrait par rapport à l'extrémité périphérique des disques (4.3 - 4.8). Elles sont disposées, comme illustré figure 20, à l'opposé de la zone de logement du dispositif de coupe. On a illustré deux toiles disposées à l'arrière du tambour avec un intervalle entre elles. Ces toiles ou plans d'appui ont pour but d'éviter le déchirement du papier à l'intérieur du tambour et son bourrage en cas de sollicitation en traction selon une angulation inappropriée par l'utilisateur et permettre ainsi un glissement du matériau. Ces toiles ou plans d'appui sont établis de préférence selon un secteur angulaire de l'ordre de 20 à 45°.

Selon une autre particularité, le tambour (4) est réalisé avec tous ses composants, monobloc en une matière plastique appropriée, et plus particulièrement il intègre également dans sa réalisation un volant de manoeuvre (30) disposé en extrémité sur un côté de l'appareil, ainsi qu'un moyen de came excentrique (31) décrit dans les brevets français antérieurs précités et permettant, en combinaison avec un moyen de rappel élastique (R), le lancement du tambour. Le volant de manoeuvre (30) est par exemple établi sous forme d'un disque avec une nervure médiane (30.1) de préhension pouvant être actionnée par l'utilisateur pour permettre la pré-sortie de la bande de matériau avant traction par l'utilisateur. Pour permettre le montage du tambour ainsi réalisé dans le corps de l'appareil, l'aile latérale du carter est aménagée comme illustré figure 15 avec un large évidement (33) profilé permettant le passage et le montage du tambour, tout en autorisant et garantissant une grande flexibilité de fixation dudit tambour et de l'élément (6) de mise en tension et d'alimentation de matériau.

Selon une autre particularité et amélioration (figure 19), le moyen (6) d'alimentation papier présente à son extrémité un disque de grande largeur (6.6) avec une gorge intérieure (6.6.1) permettant la réception et le guidage du disque (4.3) en regard formé sur le tambour et permettant l'entraînement dudit moyen (6) sous l'effet de mise en rotation du tambour.

Selon une autre particularité et amélioration, il est prévu de disposer, sur le secteur denté (9) associé au porte-lame et coopérant avec le moyen à crémaillère (7), une butée (34) anti-basculement pour éviter que la lame de coupe ne puisse se retourner en cas de mauvaise manipulation de l'appareil. Ce moyen de butée est essentiellement réalisé sous forme d'un axe ou doigt disposé dans l'épaisseur du secteur denté (9) et pouvant venir en butée contre le disque d'extrémité (4.3) du tambour en regard de l'aile du carter.

Selon une autre particularité et amélioration du tambour en complément des dispositions prévues à la figure 20 et illustrées aux figures 22 et 23, le tambour (4) est conformé monobloc en comprenant en particulier une zone lisse (4.14) établie sur sensiblement la demi-périphérie dudit tambour, en permettant un glissement du papier ou de la bande de matériau tirée. Cette zone (4.14) débute avant l'échancrure (4.4) réceptrice de l'outil de coupe (5). Cette zone présente un diamètre, dans sa mise en place curviligne, sensiblement supérieur aux disques (4.3) du tambour de manière à faciliter le décollement de la bande de matériau après la coupe. Le tambour est, dans cette mise en oeuvre, réalisé avec une pluralité de disques (4.3) de diamètre identique régulièrement répartis sur toute la longueur du tambour, ces disques étant eux-mêmes entretoisés par plusieurs plaques (4.15) parallèles entre elles, et assurant une rigidité de l'ensemble. Ces plaques, comme illustré figure 23, sont solidaires de la zone lisse (4.14) aux endroits de jonction, cette liaison étant obtenue lors de la fabrication du tambour par thermo-formage ou injection. Le nombre de plaques entretoises (4.15) est variable selon les besoins, et on a représenté à la figure 23 trois plaques consécutives. Les extrémités de celles-ci à l'opposé de l'endroit de liaison avec la zone lisse sont profilées avec une forme curviligne pour être en étroite combinaison avec le pourtour périphérique du tambour. Dans cette réalisation, le tambour ne présente pas d'arbre central. A ses extrémités, comme illustré figure 22, il comprend les autres moyens permettant le fonctionnement de l'appareil. Le moyen d'alimentation (6) représenté figure 24 comprend un arbre (6.1) recevant les disques (6.3) du type précité et coopérant avec les disques (4.3) formés sur le tambour. Les disques (6.3) sont de diamètre dégressif en partant du disque central comme indiqué précédemment. La mise en oeuvre de ce tambour est particulièrement avantageuse pour certains types de bandes de matériau, et notamment certains papiers ouatés à forte élasticité.

Selon une autre particularité, pour réduire le bruit de fonctionnement de l'appareil, il peut être disposé, sur certains des disques du tambour et/ou du moyen presseur (6) et plus particulièrement dans la gorge (6.6.1) du disque profilé (6.6), des joncs amortisseurs en élastomère ou équivalent permettant un fonctionnement doux de l'appareil.

Les avantages ressortent bien de l'invention. On souligne le nouveau concept de l'appareil, son montage rapide et sa parfaite adaptabilité à un fonctionnement automatique.

## Revendications

1. Appareil distributeur de matériau d'essuyage pour essuie-main ou papier toilette fonctionnant en automatique comprenant un carter (2) moulé en matière plastique recevant dans sa partie haute une bobine (3) d'alimentation en matériau d'essuyage ou papier toilette, un tambour (4) support de la lame de coupe (5), ainsi qu'un moyen presseur (6) assurant l'alimentation de la bande de papier vers le tambour et la mise en tension du papier, la lame de coupe (5) articulée dans le tambour étant mise en mouvement par la coopération d'un talon denté (9) associé à l'axe de la lame de coupe et coopérant avec un moyen à crémaillère (7) positionné fixement et intérieurement sur l'une des ailes (2.1) du carter, le tambour étant associé à un mécanisme de lancement (9), un capot de protection étant articulé par rapport au carter et s'encliquetant sur celui-ci,
le carter de protection étant agencé avec des flasques parallèles (2.1 - 2.2) perpendiculaires au plan arrière du carter dans sa version essuie-main, ou entre un flasque avant (19) et la paroi arrière (18.1) du carter dans sa version de distribution de papier toilette, pour permettre le montage du tambour (4) et de l'élément presseur (6) par encliquetage, lesdits flasques ou parois arrière de l'appareil étant agencés avec des languettes (2.4 - 18.5 - 19.3) ayant une capacité élastique de déformation donnée par des fentes d'élasticité préformées sur les flasques et/ou paroi arrière de l'appareil, lesdites languettes présentant des logements pour la réception de l'élément presseur, et les flasques et/ou la paroi arrière du carter et le flasque avant présentant également des échancrures pour le positionnement des extrémités d'axe du tambour.

2. Appareil selon la revendication 1, caractérisé en ce que les différents logements des extrémités d'axes de l'élément presseur du tambour sont orientés en regard,
et en ce que les languettes de réception de l'élément presseur assurent par élasticité un appui de l'élément presseur sur le tambour et un auto-verrouillage en position de l'élément presseur du tambour dans le carter de l'appareil,
et en ce que l'accès aux zones de positionnement de l'élément presseur et du tambour s'effectue librement par des découpes formées à l'avant desdites languettes et flasques autorisant un montage rapide des composants de l'appareil.

3. Appareil selon l'une quelconque des revendications 1 et 2, caractérisé en ce que, dans sa version distribution de papier essuie-main, l'un des flasques (2.2) du carter situé du côté du mécanisme de lancement du tambour est agencé avec une découpe profilée (2.3) en forme de T disposée en oblique, la jambe (2.3.1) du T de grande longueur étant relevée vers le haut et vers l'arrière du flasque en définissant ainsi la forme de la languette supérieure (2.4), la barre du T (2.3.2) présentant dans son extrémité haute un logement intérieur (2.5) pour la réception d'une extrémité de l'axe de l'élément presseur, tandis que la partie basse de la tête de la forme en T étant conformée avec une forme arrondie (2.6) échancrée constituant le logement de l'une des extrémités de l'axe du tambour,
et en ce que l'autre flasque (2.1) formé sur le carter de l'appareil présente intérieurement, dans sa partie basse, l'ouverture (2.8) de passage de l'autre axe du tambour avec autour une partie réceptrice formant palier constituant la crémaillère (7) d'entraînement du tambour, le flasque présentant, dans sa partie haute, une languette (2.4) avec logement (2.14) séparée par une fente (2.11) lui conférant une élasticité, lesdites languettes (2.4) ainsi établies sur les flasques étant de mêmes formes et mêmes profils et même orientation, en définissant ensemble une forme en crochet (2.7) pour la réception des parties d'axe de l'élément presseur, lesdites languettes présentant avant les logements (2.5) des formes en rampe contre lesquelles vient en appui l'élément presseur lors du montage.

4. Appareil selon l'une quelconque des revendication 1, 2 et 3, caractérisé en ce que la crémaillère (7) entourant l'ouverture (2.8) de passage de l'un des axes de tambour présente une ouverture permettant l'introduction dudit axe.

5. Appareil selon l'une quelconque des revendication 1, 2 et 3, caractérisé en ce que les logements (2.5 et 2.14) formés sur les languettes sont agencés avec des moyens complémentaires anti-usure.

6. Appareil selon l'une quelconque des revendications 1, 2 et 3, caractérisé en ce que l'élément presseur présente, à ses extrémités, des gorges (6.2) s'insérant dans les logements formés sur les flasques, et se prolongeant ensuite par des épaulements (6.3) en appui contre les parois extérieures des flasques et des languettes en particulier.

7. Appareil selon l'une quelconque des revendications 1, 2 et 3, caractérisé en ce que le tambour présente au-delà de l'une de ses extrémités sous forme de disques une gorge (4.8) située entre une partie formant excentrique (4.2) et un prolongement sous forme de disque (10) avec nervure centrale (10.1) constituant un bouton de manoeuvre pour le chargement de l'appareil, ladite gorge permettant l'accrochage de l'une des extrémités d'un ressort de rappel (R) constituant un moyen de lancement du tambour.

8. Appareil selon l'une quelconque des revendications 1 à 7, caractérisé en ce que, dans sa version pour la distribution de papier toilette, le carter est aménagé, d'une part, sur son plan arrière (18.1) et, d'autre part, sur sa partie avant, avec un flasque (19), ledit plan arrière et ledit flasque étant agencé avec des formes et découpes permettant le positionnement du tambour et de l'élément presseur.

9. Appareil selon la revendication 8, caractérisé en ce que la partie arrière à l'intérieur du carter présente une ouverture (18.2) avec une crémaillère (7) présentant une fente permettant le passage et la réception de l'une des extrémités de l'axe du tambour,
et en ce que la paroi arrière du carter présente une découpe profilée en U avec des branches (18.4) convergentes définissant la forme d'une languette avec capacité élastique de déformation, ladite languette formant crochet à son extrémité (18.6) avec une fente ou logement (18.7) de l'élément presseur, et comprenant adjacente au logement une rampe d'accès (18.8) pour l'insertion de l'élément presseur.

10. Appareil selon la revendication 9, caractérisé en ce que l'appareil présente un flasque (19) agencé dans sa partie basse avec une ouverture (19.1) autorisant le logement de l'axe du tambour à l'endroit de la gorge formée entre le dernier disque et la partie excentrique, ledit flasque présentant dans sa partie haute une forme en languette (19.3) formant crochet dans sa partie avant avec un logement ou échancrure permettant le positionnement de l'autre extrémité de l'élément presseur.

11. Appareil selon l'une quelconque des revendications précédentes, caractérisé en ce que le couvercle présente des pattes (8.2) horizontales susceptibles de venir en appui contre les languettes de maintien de l'élément presseur et/ou des flasques support du tambour, et/ou des languettes et desdits flasques.

12. Appareil selon l'une quelconque des revendications précédentes, caractérisé en ce que le tambour présente une structure en nid d'abeilles, sans axe central, en présentant extérieurement à ses disques d'extrémité un premier axe d'appui sur la crémaillère (7) et autre axe se prolongeant par une partie en excentrique, une gorge et un disque formant bouton de manoeuvre, l'ensemble étant monobloc.

13. Appareil selon l'une quelconque des revendications précédentes, caractérisé en ce que l'appareil comprend un arceau (12) en forme de col de cygne présentant à son extrémité une forme en chape (12.1) entourant l'un des disques de l'élément presseur.

14. Appareil selon la revendication 8, caractérisé en ce que, sous le tambour, est prévue une fente d'évacuation (20) du papier avec un rouleau de guidage (21) dudit papier vers l'extérieur, le rouleau et le tambour étant associés par une courroie de transmission (22).

15. Appareil selon la revendication 1, caractérisé en ce que le tambour (4) réalisé monobloc comprend un arbre (4.1) autour duquel est disposée une pluralité de disques (4.3) adjacents et parallèles comprenant des disques intermédiaires (4.3.2 - 4.3.3 - 4.3.4 - 4.3.5 - 4.3.6) de même configuration servant d'appui à la bande de papier tiré, et présentant sur leur périphérie une échancrure pour le positionnement et le logement de la lame de coupe en position repos, ledit arbre recevant un premier disque d'extrémité avant (4.3.1) et un second disque d'extrémité arrière (4.3.7) autorisant le positionnement et l'articulation de la lame de coupe,
et en ce que le disque d'extrémité arrière est agencé avec un moyen (4.10) définissant une chambre intérieure pour la réception d'un moyen (7) à crémaillère s'adaptant à position fixe sur l'aile en regard du carter,
et en ce que la lame de coupe (5) est agencée à une extrémité en regard du moyen (7) avec un talon (9) profilé comprenant une pluralité de dents formant une crémaillère complémentaire susceptible de coopérer, lors de la rotation du tambour, avec une pluralité de dents (7.4) constituant une crémaillère fixe formée sur le moyen (7),
et en ce que un moyen de butée (25) assure, après la rotation partielle du tambour en vue de l'opération de coupe de la bande de papier, le réengagement de ladite lame de coupe selon une trajectoire opposée au sens de rotation du tambour, dans les échancrures formées sur ce dernier, pendant la rotation complémentaire du tambour en vue de la présentation pour un nouveau cycle opératoire,
et en ce que la mise en rotation du tambour est obtenue à l'aide d'un moyen (6) assurant l'alimentation de la bande de papier vers le tambour et sa mise en tension par une traction de l'extrémité de la bande de papier par l'utilisateur dans le cadre d'un fonctionnement automatique de l'appareil.

16. Appareil distributeur selon la revendication 15, caractérisé en ce que le disque d'extrémité arrière (4.3.7) formé sur le tambour présente une collerette définissant une chambre intérieure (4.10.1) pour la réception du moyen (7) à position fixe, ladite collerette présentant une section coupée transversalement autorisant son accès à l'intérieur pour permettre l'engrènement des dents formées sur le moyen (7) et le talon (9), ledit moyen (7) étant conçu sous forme d'une couronne (7.1) présentant du côté extérieur des pots de centrage sur l'aile en regard du carter, l'autre face de la couronne étant conformée avec un bossage (7.3) semi-circulaire se prolongeant par une pluralité de dents (7.4) définissant la crémaillère.

17. Appareil distributeur selon la revendication 16, caractérisé en ce que l'ensemble des dents (7.4) formé sur le moyen (7) comprend un premier groupe de dents (7.4a) à profil constant et un deuxième groupe de dents suivantes (7.4b) à profil progressif, la dernière dent de hauteur plus importante assurant une double fonction d'échappement de la lame de coupe en vue d'une bonne pénétration dans la bande de papier tirée et d'un moyen de butée anti-retour lorsque la lame de coupe a échappé aux dents (7.4) précitées pour suivre le pourtour curviligne du bossage (7.3) formé sur le moyen (7) jusqu'à sa forme semi-circulaire à l'opposé des dents, en vue d'un autre cycle opératoire.

18. Appareil distributeur selon la revendication 17, caractérisé en ce que le bossage semi-circulaire (7.3) est prolongé à l'opposé de la dentelure par un épaulement (7.5) susceptible de constituer un moyen de freinage et de blocage par le contact en position de certaines parties du talon associé à la lame de coupe avec ledit épaulement.

19. Appareil distributeur selon l'une quelconque des revendications 15 à 18, caractérisé en ce que la lame (5) est réalisée en matière plastique monobloc et comprend une tige support (5.1) dont les extrémités formant doigt (5.2) s'engagent sur les disques d'extrémité du tambour, ladite lame comprenant des dents (5.3) profilées en triangulations successives,
et en ce que la lame présente à une extrémité en regard du moyen (7) une pièce formant talon (9) présentant une partie arrière (9.1) en triangulation avec un angle de jointement arrondi et deux bordures curvilignes (9.3 - 9.4) débouchant vers la partie la plus large du talon conformée avec une pluralité de dents (9.5) formant crémaillère, ladite pièce formant talon étant solidaire de l'axe de la lame dans une position excentrée, les dents étant alors en éloignement progressif par rapport à l'axe de la lame.

20. Appareil distributeur selon les revendications 17 et 19 ensemble, caractérisé en ce que la dent la plus longue du moyen (7) coopère avec la première dent formée sur le talon (9) tandis que la première dent du moyen (7) coopère avec la dent la plus excentrée du moyen (9).

21. Appareil distributeur selon la revendication 19, caractérisé en ce que les dents (5.3) de la partie coupante de la lame ont un profil incurvé vers le bas, leur face intérieure présentant une concavité formant siège (5.4) et zone d'appui de la partie de matériau coupée.

22. Appareil distributeur selon les revendications 15 à 19, caractérisé en ce que le carter mural (23) présente, sur sa paroi horizontale près de l'aile latérale en regard des moyens (7 et 9) à crémaillère, une butée profilée (25) à profil curviligne formant rampe assurant, après opération de coupe de la bande de papier, l'appui du talon (9) associé à la lame, et le pivotement et le déplacement dudit talon entraînant celui de la lame de coupe dans son logement formé par les échancrures établies sur les disques intermédiaires du tambour.

23. Appareil distributeur selon les revendications 16 et 22 ensemble, caractérisé en ce que le disque d'extrémité arrière (4.3.7) formé sur le tambour présente une languette flexible située à l'opposé de l'axe de rotation de la lame de coupe et en léger débordement extérieur par rapport à la périphérie du disque, ladite languette constituant, selon la rotation du tambour, un second moyen de butée anti-retour venant en contact avec la butée (25) formée sur le carter.

24. Appareil distributeur selon l'une quelconque des revendications 15 à 21, caractérisé en ce que la lame de coupe (5) est logée dans les échancrures (4.4) formées sur les disques intermédiaires du tambour, dans une position telle qu'en début de cycle opératoire, les dents de la lame ne débordent pas du tambour avec un espace de quelques millimètres,
et en ce que lors de l'engrènement de la première dent des moyens (7 et 9), lesdites dents se trouvent dans le plan formé entre l'axe de la lame et l'axe du tambour.

25. Appareil distributeur selon l'une quelconque des revendications 15 à 24, caractérisé en ce que la trajectoire de la lame de coupe (5) est remarquable :
en ce qu'en début de cycle, la lame est disposée à l'intérieur des échancrures des disques du tambour en laissant un espace de quelques millimètres par rapport à la génératrice formée par les disques intermédiaires du tambour,
en ce que en début de cycle la rotation du tambour, sous l'action des moyens (7 et 9) provoque un déplacement de la lame de quelques millimètres de sorte que lorsque la première dent de chaque moyen (7 et 9) a engrené, lesdites dents se situent dans le plan défini par l'axe de la lame et l'axe du tambour,
et en ce que la rotation progressive du tambour fait sortir la lame (5) par l'action d'engrènement des dents des crémaillères, la sortie de la lame s'effectuant à l'arrière de l'appareil,
et en ce que la sortie totale de la lame correspond à l'échappement et l'engrènement des deux dernières dents entre elles des crémaillères,
et en ce que, après échappement des dentures entre elles des crémaillères, la lame reste en position "sortie", la pièce formant talon n'étant plus en contact avec le moyen (7) à position fixe,
et en ce que la rentrée de la lame s'effectue après mise en butée et contact du talon (9) de la lame de coupe avec la butée curviligne (25) formée sur le carter, entraînant par un effet inverse au sens de rotation du tambour le basculement et la rentrée de la lame dans les échancrures formées sur les disques du tambour,
et en ce que le talon (9) contourne le bossage (7.3) formé sur le moyen (7) pour présenter dans un nouveau cycle opératoire la lame de coupe.

26. Appareil distributeur selon la revendication 15, et l'une quelconque des revendications 16 à 25, caractérisé en ce qu'il comprend un moyen (6) assurant l'alimentation de la bande de matériau et sa mise en tension, ledit moyen (6) comprenant un arbre (6.1) présentant à ses extrémités des doigts de centrage pour s'encliqueter entre les ailes latérales (23.1) du carter,
et en ce que ledit arbre (6.1) vient en appui sur les disques intermédiaires formés sur le tambour.

27. Appareil distributeur selon la revendication 26, caractérisé en ce que ledit arbre (6.1) est agencé avec une pluralité de disques (6.3) monobloc, certains des disques venant en appui contre le tambour et d'autres disques intercalaires contribuant à la pression du papier.

28. Appareil distributeur selon la revendication 2>6, caractérisé en ce que l'arbre (6.1) du moyen (6) comprend à son autre extrémité en regard du talon (9) de la lame un disque complémentaire (26) faisant office de butée et de guide dudit talon pour provoquer la rentrée à nouveau de la lame dans les échancrures formées sur le tambour, en vue de la présentation de la lame pour un nouveau cycle opératoire.

29. Appareil distributeur selon l'une quelconque des revendications 15 à 28, caractérisé en ce que le carter (23) est réalisé monobloc et comprend une plaque de fond (23.2) avec des ailes latérales (23.1a - 23.1b) formant dans leur partie supérieure des salles en triangulations (23.3) présentant directement des embouts (23.4) de réception de la bobine, les ailes présentant, dans leur partie basse, une pluralité d'ouvertures pour la réception du tambour du moyen (7) à position fixe et du moyen (6) d'alimentation de la bande de papier, ladite partie basse présentant une ligne de découpe (23.1d) donnant une flexibilité pour le montage des moyens précités, et assurant une légère déformation pour accompagner les mouvements de mise en pression du papier sur le tambour, ledit carter présentant une paroi horizontale recevant un arceau (12) en forme de col de cygne, disposé en regard du tambour, et autorisant le guidage de la bande de papier.

30. Appareil distributeur selon la revendication 15 et l'une quelconque des revendications 16 à 25, caractérisé en ce que ledit tambour présente à l'une de ses extrémités des moyens à excentrique (28) et ressort de rappel (R) permettant le lancement du tambour.

31. Appareil selon la revendication 1, caractérisé en ce que le capot (8) présente sur sa face intérieure, une saillie horizontale (8.3) autorisant le pré-positionnement de la bande de papier entre le moyen presseur (6) et le tambour (4) en s'ajustant au plus près dans l'espace d'introduction de la bande de papier entre le moyen presseur (6) et le tambour (4).

32. Appareil selon l'une quelconque des revendications 1 et 15, caractérisé en ce que la partie arrière du carter (20) autorise la mise en positionnement d'un rouleau de matériau (R1) en phase de finition, et en ce que des salles (23.4 - 23.5) sont conformées monobloc avec les parois du carter pour assurer un positionnement du rouleau de finition derrière la forme en col de cygne (12) assurant le guidage de la bobine de matériau en service.

33. Appareil selon la revendication 27, caractérisé en ce que les disques (6.3) du moyen (6) ont un diamètre décroissant à partir du disque central médian, en assurant une flexibilité dudit moyen (6) par rapport aux ailes latérales support du carter.

34. Appareil selon la revendication 33, caractérisé en ce que le tambour est agencé sur son arbre entre certains disques (4.3) avec des échancrures ou zone d'affaiblissement lui conférant une flexibilité.

35. Appareil selon la revendication 15, caractérisé en ce que le tambour est aménagé sur toute sa longueur avec des toiles ou plans d'appui disposés entre les disques successifs, lesdites toiles ou plans d'appuis étant en retrait par rapport à l'extrémité périphérique des disques (4.3 - 4.8), et étant établis selon un secteur angulaire de l'ordre de 20 à 45°.

36. Appareil selon la revendication 1, caractérisé en ce que le tambour (4) est conformé monobloc avec une zone lisse (4.14) établie sur sensiblement la demi-périphérie du tambour, et débutant avant l'échancrure (4.4) réceptrice de l'outil de coupe (5), ledit tambour comprenant une pluralité de disques (4.3) sur toute sa longueur entretoisés par des plaques (4.15) parallèles entre elles contribuant à la rigidité des tambours, ces plaques étant solidaires à l'une de leurs extrémités avec la zone lisse et présentant à l'autre extrémité une forme curviligne en combinaison avec le pourtour périphérique du tambour, la zone lisse (4.14) ayant un diamètre sensiblement supérieur aux disques (4.3) du tambour pour autoriser le décollement de la bande de matériau après la coupe.

37. Appareil selon la revendication 36, caractérisé en ce que le tambour (4) comprend à l'une de ses extrémités directement formé un volant de manoeuvre (30) sous forme de disque avec une nervure médiane (30.1) de préhension, et à son autre extrémité un moyen de came excentrique (28) coopérant avec un moyen de rappel élastique (R) autorisant le lancement du tambour.

38. Appareil selon la revendication 27, caractérisé en ce que le moyen (6) de pression, de mise en tension et d'alimentation du papier présente à son extrémité un disque de grande largeur (6.6) avec une gorge intérieure (6.6.1) permettant la réception et le guidage du disque (4.3) en regard formé sur le tambour et permettant l'entraînement du moyen (6) sous l'effet de mise en rotation du tambour.

39. Appareil selon la revendication 27, caractérisé en ce que sur le secteur denté (9) associé au porte-lame et coopérant avec le moyen à crémaillère (7) est disposée une butée (34) anti-basculement venant en appui contre le disque d'extrémité (4.3) du tambour.

40. Appareil selon la revendication 27, caractérisé en ce que certains des disques du tambour et/ou de l'élément presseur sont agencés avec des joncs amortisseurs de bruit, et notamment dans la gorge profilée (6.6.1) du disque (6.6).

## Claims

1. Automatic dispensing machine for paper hand-wipe or toilet paper comprising a moulded housing (2) made of plastic of which the upper part contains a take-off reel (3) of material wipes or toilet paper, a cutting-blade (5) support drum (4) and a pressure component (6) that ensures feeding of the strip of paper to the drum and tensioning of the paper, the hinged cutting blade (5) in the drum being moved by cooperation of a toothed heel (9) associated with the shaft of the cutting blade and cooperating with a rack gear (7) internally fixed on one of the sides (2.1) of the housing, the drum being associated with a start mechanism (9), a protective cover being hinged relative to the housing and clicking onto the latter, the protective housing being devised with parallel end shields (2.1-2.2) that are perpendicular to the rear plane of the housing in the paper hand-wipe version or between a front end shield (19) and the rear wall (18.1) of the housing in the toilet paper dispensing version in order to allow the drum (4) and pressure component (6) to be fitted by clicking them in, said end shields or rear walls of the machine being made with tongues (2.4-18.5-19.3) capable of elastic deformation due to elasticity slits preformed on the end shields and/or rear wall of the machine, said tongues having recesses to accommodate the pressure component and the end shields and/or rear wall of the housing and the front end shield also having scallopings to position the ends of the drum axis.

2. Machine as claimed in claim 1 characterised in that the various recesses for the ends of the axes of the pressure component of the drum face opposite each other,
and in that the tongues that receive the pressure component press, by elasticity, the pressure component against the drum and ensure that the pressure component of the drum locks itself into position in the housing of the machine,
and in that unobstructed access to the areas for positioning the pressure component and the drum is obtained through cutouts made on the front of said tongues and end shields allowing quick assembly of the machine components.

3. Machine as claimed in any of claims 1 and 2 characterised in that, in the paper hand-wipe dispensing version, one of the end shields (2.2) of the housing situated on the side of the mechanism to start the drum is devised with a T-shaped profiled cutout (2.3), the long downstroke (2.3.1) of the T being raised upwards and towards the rear of the end shield and thus defining the shape of the upper tongue (2.4), the upper part of the crossbar of the T (2.3.2) having an internal recess (2.5) to accommodate one end of the axis of the pressure component whereas the lower part of the head of the T shape is made with a rounded, scalloped shape (2.6) forming a recess for one of the ends of the axis of the drum,
and in that the other end shield (2.1) formed on the housing of the machine has, in its lower part, an internal opening (2.8) as clearance for the other axis of the drum with a receiving part around it forming a bearing surface constituting rack gear (7) to drive the drum, the upper part of the end shield having a tongue (2.4) with a recess (2.14) separated by a slit (2.11) giving it a certain degree of elasticity, said tongues (2.4) being established on end shields having the same shapes, same profiles and same orientation, together defining a hook shape (2.7) to accommodate the parts of the axis of the pressure component, said tongues having before the recesses (2.5) ramp shapes against which the pressure component rests at the time of assembly.

4. Machine as claimed in any of claims 1, 2 and 3 characterised in that rack gear (7) surrounding opening (2.8) leaving clearance for one of the axes of the drum has an opening making it possible to insert said axis.

5. Machine as claimed in any of claims 1, 2 and 3 characterised in that the recesses (2.5 and 2.14) made on the tongues are devised with additional anti-wear means.

6. Machine as claimed in any of claims 1, 2 and 3 characterised in that the ends of the pressure component have throats (6.2) that are inserted into recesses formed on the end shields and then extending as shoulders (6.3) resting against the external walls of the end shields and the tongues in particular.

7. Machine as claimed in any of claims 1, 2 and 3 characterised in that the drum has, beyond one of its ends, a throat (4.8) in the form of discs situated between an eccentric shaped part (4.2) and an extension in the form of a disc (10) with a central rib (10.1) constituting an operating button in order to load the machine, said throat being used to fasten one of the ends of a return spring (R) constituting a means of starting the drum.

8. Machine as claimed in any of claims 1 to 7 characterised in that, in the toilet paper dispensing version, the housing is devised with, on the one hand, on its rear panel (18.1) and on the other hand, on its front part, an end shield (19), said rear panel and said end shield being devised with shapes and cutouts making it possible to position the drum and the pressure component.

9. Machine as claimed in claim 8 characterised in that the rear part inside the housing has an opening (18.2) with a rack gear (7) having a slit allowing clearance for and accommodation of one of the ends of the drum axis,
and in that the rear wall of the housing has a U shaped cutout with convergent legs (18.4) defining the shape of a tongue capable of a certain degree of elastic deformation, the end of said tongue forming a hook (18.6) with a slit or recess (18.7) for the pressure component and comprising, near to the recess, an access ramp (18.8) to allow insertion of the pressure component.

10. Machine as claimed in claim 9 characterised in that the machine has an end shield (19) devised with an opening (19.1) in its lower part used to position the axis of the drum on the throat formed between the last disc and the eccentric part, the upper part of said end shield having a tongue shape (19.3), the front part of which forms a hook with a recess or scalloping used to position the other end of the pressure component.

11. Machine as claimed in any of the above claims characterised in that the cover has horizontal tabs (8.2) that are capable of pressing against the tongues that secure the pressure component and/or the end shields that support the drum and/or the tongues and said end shields.

12. Machine as claimed in any of the above claims characterised in that the drum has a honeycomb structure with no central axis and has, outside its end discs, a support axis on rack gear (7) and another axis extending as an eccentric part, a throat and a disc forming an operating button, this assembly being of one-piece construction.

13. Machine as claimed in any of the above claims characterised in that the machine comprises a gooseneck shaped bow (12) having a fork-joint shape (12.1) at its end surrounding one of the discs of the pressure component.

14. Machine as claimed in claim 8 characterised in that, under the drum, there is a paper ejection slit (20) with a roller (21) to guide said paper outwards, the roller and the drum being associated by a transmission belt (22).

15. Machine as claimed in claim 1 characterised in that the drum (4) is a one-piece construction and comprises a shaft (4.1) around which a plurality of adjacent, parallel discs (4.3) are arranged comprising intermediate discs (4.3.2, 4.3.3, 4.3.4, 4.3.5, 4.3.6) of the same configuration used to support the strip of pulled paper and having scalloping around their periphery for positioning and accommodating the cutting blade in the idle position, said shaft accommodating a first front end disc (4.3.1) and a second back end disc (4.3.7) allowing positioning and hinging of the cutting blade,
and in that the back end disc is devised with means (4.10) defining an internal chamber to accommodate rack gear (7) adapted to a fixed position on the opposite side of the housing,
and in that the cutting blade (5) is devised at one end opposite means (7) with a profiled heel (9) comprising a plurality of teeth forming a matching rack gear capable of cooperating, during rotation of the drum, with a plurality of teeth (7.4) constituting a fixed rack gear formed on means (7),
and in that means of limit stopping (25) ensures, after partial rotation of the drum with a view to cutting the strip of paper, reengagement of said cutting blade in a trajectory opposite the direction of rotation of the drum into the scallopings formed on the latter during additional rotation of the drum in order to present it for a new operating cycle,
and in that rotation of the drum is obtained by means (6) which ensures feeding of the strip of paper to the drum and its tensioning by pulling the end of the strip of paper by the user as part of automatic operation of the machine.

16. Dispensing machine as claimed in claim 15 characterised in that back end disc (4.3.7) formed on the drum has a collar defining an internal chamber (4.10.1) to accommodate fixed-position means (7), said collar having a transverse cut section allowing internal access to allow meshing of the teeth formed on means (7) and heel (9), said means (7) being designed in the form of ring gear (7.1) having on the external side centring studs on the opposite side of the housing, the other face of the ring gear being shaped with a semicircular bump (7.3) that extends with a plurality of teeth (7.4) forming the rack gear.

17. Dispensing machine as claimed in claim 16 characterised in that all the teeth (7.4) formed on means (7) comprises a first group of teeth (7.4a) with a constant profile and a second group of next teeth (7.4b) having a progressive profile, the last, highest tooth fulfilling a double function of releasing the cutting blade to allow good penetration into the pulled strip of paper and a means of non-return limit stopping if the cutting blade escapes from above-mentioned teeth (7.4) in order to follow the circumference of curved bump (7.3) formed on means (7) as far as its semicircular shape opposing the teeth with a view to a new operating cycle.

18. Dispensing machine as claimed in claim 17 characterised in that semicircular bump (7.3) extends in opposition to the tooth pattern as a shoulder (7.5) capable of constituting a means of braking and blocking certain parts of the heel associated with the cutting blade by contact in position with said shoulder.

19. Dispensing machine as claimed in any of claims 15 to 18 characterised in that blade (5) is a one-piece construction made of plastic and comprises a support rod (5.1) of which the ends form a finger (5.2) which engages in the end discs of the drum, said blade comprising teeth (5.3) with successive triangular profiles,
and in that the blade has, at one end opposite means (7), a heel-shaped part (9) having a triangulated back part (9.1) with a rounded mating bracket and two curved rims (9.3-9.4) opening out to the widest part of the heel which is shaped with a plurality of teeth (9.5) forming rack gear, said heel-shaped part being connected to the axis of the blade in an off-centred position, the teeth then gradually moving away from the axis of the blade.

20. Dispensing machine as claimed in claims 17 and 19 characterised in that the longest teeth of means (7) cooperates with the first tooth formed on heel (9) whereas the first tooth of means (7) cooperates with the most off-centred tooth of means (9).

21. Dispensing machine as claimed in claim 19 characterised in that the teeth (5.3) of the cutting part of the blade have a downward curve, their lower face being concave and forming a seat (5.4) and support area for that part of the material cut.

22. Dispensing machine as claimed in claims 15 to 19 characterised in that the wall-mounted housing (23) has, on its horizontal wall, near the lateral side opposite rack-gear means (7 and 9), a shaped limit stop (25) with a curved profile forming a ramp which ensures, after cutting the strip of paper, supporting of heel (9) associated with the blade and swivelling and displacement of said heel resulting in displacement of the cutting blade into its recess formed by scallopings on the intermediate discs of the drum.

23. Dispensing machine as claimed in claims 16 and 22 characterised in that back end disc (4.3.7) formed on the drum has a flexible tongue situated opposite the axis of rotation of the cutting blade and projecting slightly externally with respect to the periphery of the disc, said tongue constituting, as the drum rotates, a second means of non-return limit stopping that comes into contact with the limit stop (25) formed on the housing.

24. Dispensing machine as claimed in any of claims 15 to 21 characterised in that the cutting blade (5) is accommodated in scallopings (4.4) made on the intermediate discs of the drum in a position so that, at the start of an operating cycle, the teeth of the blade do not project beyond the drum with a gap of several millimetres,
and in that when the first tooth of means (7 and 9) mesh, said teeth are in the plane formed between the axis of the blade and the axis of the drum.

25. Dispensing machine as claimed in any of claims 15 to 24, characterised in that the trajectory of cutting blade (5) is distinctive:
in that, at the start of a cycle, the blade is arranged inside the scallopings on the discs of the drum leaving a gap of several millimetres with respect to the generating line formed by the intermediate discs of the drum,
and in that, at the start of a rotation cycle of the drum, the action of means (7 and 9) causes displacement of the blade by several millimetres so that when the first tooth of each means (7 and 9) have meshed, said teeth are in the plane defined by the axis of the blade and the axis of the drum,
and in that progressive rotation of the drum extends blade (5) by the action of meshing the teeth of the rack gear, the blade being extended towards the rear of the machine,
and in that complete extension of the blade corresponds to escape and meshing of the last two teeth of the rack gears with each other,
and in that, after the teeth of the rack gears have unmeshed from each other, the blade remains in the "extended" position, the heel-shaped part no longer being in contact with fixed-position means (7),
and in that retraction of the blade takes place after heel (9) of the cutting blade is limit stopped and comes into contact with curved limit stop (25) formed on the housing, causing swivelling and retraction of the blade in the scallopings formed on the discs of the drum by an action opposite to the direction of rotation of the drum,
and in that heel (9) goes round bump (7.3) formed on means (7) in order to present the cutting blade for a new operating cycle.

26. Dispensing machine as claimed in claim 15 and any of claims 16 to 25 characterised in that it comprises means (6) ensuring feeding of the strip of material and its tensioning, said means (6) comprising a shaft (6.1) having, at each of its ends, centring fingers that click in between the lateral sides (23.1) of the housing,
and in that said shaft (6.1) rests against the intermediate discs formed on the drum.

27. Dispensing machine as claimed in claim 26 characterised in that said shaft (6.1) is devised with a plurality of one-piece discs (6.3), some of the discs resting against the drum and other intermediate discs contributing towards the pressure exerted on the paper.

28. Dispensing machine as claimed in claim 26 characterised in that shaft (6.1) of means (6) comprises, at its other end opposite the heel (9) of the blade, an additional disc (26) acting as a limit stop and guide for said heel in order to cause re-retraction of the blade in the scallopings formed on the drum with a view to presenting the blade for a new operating cycle.

29. Dispensing machine as claimed in any of claims 15 to 28 characterised in that the housing (23) is made as a plastic one-piece unit and comprises a bottom plate (23.2) having lateral sides (23.1a-23.1b) shaped so that their upper part forms triangulated projections (23.3) with directly moulded-on end fittings (23.4) allowing mounting of the reel, the lower part of the sides having a plurality of openings to accommodate the drum of fixed-position means (7) and means (6) of feeding the strip of paper, said lower part having a cutout line (23.1d) giving flexibility for mounting the above-mentioned means and ensuring slight deformation to allow for movements to press the paper against the drum, said housing having a horizontal wall accommodating a gooseneck shaped bow (12) placed opposite the drum and allowing guiding of the strip of paper.

30. Dispensing machine as claimed in claim 15 and any of claims 16 to 25 characterised in that one of the ends of said drum has an off-centred cam (28) and return spring (R) used to start the drum.

31. Machine as claimed in claim 1 characterised in that the cover (8) has, on its inside surface, a horizontal projection (8.3) allowing prepositioning of the strip of paper between pressure component (6) and drum (4) by finely adjusting the gap for threading the strip of paper between pressure component (6) and drum (4).

32. Machine as claimed in any of claims 1 and 15 characterised in that the rear part of the housing (20) allows the positioning of a roll of material (R1) that is nearly finished and in that these projections (23.4-23.5) are made as one piece together with the walls of the housing to ensure positioning of the nearly finished roll behind the gooseneck (12) that guides the reel of material that is in use.

33. Machine as claimed in claim 27 characterised in that the discs (6.3) of means (6) have a diameter which decreases from the middle central disc onwards to ensure flexibility of said means (6) relative to the supporting lateral sides of the housing.

34. Machine as claimed in claim 33 characterised in that the drum is made with scallopings or weakened areas on its shaft between certain discs (4.3) to give it a certain degree of flexibility.

35. Machine as claimed in claim 15 characterised in that the drum is made with support surfaces between successive discs over the entire length of the drum, said support surfaces being recessed relative to the peripheral edge of the discs (4.3-4.8) and being established over an angular sector of the order of 20 to 45°.

36. Machine as claimed in claim 1 characterised in that drum (4) is of one-piece construction and comprises a smooth area (4.14) over essentially half the periphery of the drum and starting before the scalloping (4.4) that accommodates cutting tool (5), said drum comprising a plurality of discs (4.3) over its entire length spaced apart by several parallel plates (4.15) that contribute towards the rigidity of the drums, one of the edges of these plates being connected to the smooth area and having, at the other end, a curved shape in combination with the peripheral circumference of the drum, the smooth area (4.14) having a diameter significantly greater than the discs (4.3) of the drum so as to facilitate detachment of the strip of material after cutting.

37. Machine as claimed in claim 36 characterised in that one of the ends of drum (4) comprises a directly moulded on operating handwheel (30) in the form of a disc with a central gripping rib (30.1) and, at its other end, an off-centred cam (28) cooperating with elastic return means (R) to start the drum.

38. Machine as claimed in claim 27 characterised in that means (6) of applying pressure, tensioning and feeding the paper has, at its end, a large-width disc (6.6) with an internal throat (6.6.1) used to accommodate and guide disc (4.3) opposite to it formed on the drum and allowing driving of said means (6) under the effect of rotation of the drum.

39. Machine as claimed in claim 27 characterised in that an anti-swivel limit stop (34) is placed on the toothed sector (9) associated with the blade holder and cooperating with rack gear (7) and that it rests against the end disc (4.3) of the drum.

40. Machine as claimed in claim 27 characterised in that sound-absorbing retaining rings may be fitted on some of the discs of the drum and/or the pressure component and, more particularly, in profiled throat (6.6.1) of disc (6.6).

## Patentansprüche

1. Automatischer Spender für Aufwischmaterial oder Toilettenpapier bestehend aus einem aus Kunststoff gegossenen Gehäuse (2), das im oberen Teil eine Spule (3) für die Zuführung von Aufwischmaterial und Toilettenpapier, eine Trommel (4) als Träger des Schneidmessers (5) sowie eine Andruckvorrichtung (6) aufnimmt, die für die Zuführung der Papierbahn zur Trommel und für die Spannung des Papiers sorgt, wobei das in der Trommel gelenkig gelagerte Schneidmesser (5) durch das Zusammenwirken eines gezahnten Absatzes (9) in Verbindung mit der Achse des Schneidmessers und im Zusammenspiel mit einem gezahnten Element (7), das an einem der Flügelteile (2.1) des Gehäuses innen ortsfest angebracht ist, in Bewegung versetzt wird, wobei die Trommel mit einem Startmechanismus (9) kombiniert ist, wobei eine Schutzabdeckung gegenüber dem Gehäuse gelengig gelagert ist und auf diesem einrastet, wobei die Schutzabdeckung parallele Seitenwände (2.1 - 2.2) besitzt, die in der Aufwischmaterialausführung senkrecht zur hinteren Ebene des Gehäuses bzw. in der Toilettenpapierausführung zwischen einem vorderen Wandteil (19) und der Rückwand (18.1) des Gehäuses verlaufen, um das einrastende Einsetzen der Trommel (4) und der Andruckvorrichtung (6) zu ermöglichen, wobei die Wandteile bzw. die Rückwand des Gerätes mit Zungen (2.4 - 18.5 - 19.3) ausgebildet sind, die aufgrund von an den Wandteilen und/oder der Rückwand des Gerätes vorgeformten Elastizitätsschlitzen eine elastische Verformbarkeit besitzen, wobei die Zungen Lagerungen für die Aufnahme des Andruckelements aufweisen und die seitlichen Wandteile und/oder die Rückwand des Gehäuses und das vordere Wandteil ebenfalls bogenförmige Ausschnitte für die Positionierung der Achsenden der Trommel aufweisen.

2. Gerät nach Anspruch 1, dadurch gekennzeichnet, daß die einzelnen Lagerungen für die Achsenden des Andruckelements der Trommel einander gegenüber ausgerichtet sind,
und daß die Zungen zur Aufnahme des Andruckelements elastizitätsbedingt für einen Druck des Andruckelements auf die Trommel und bei Normalposition des Trommelandruckelements im Gehäuse des Gerätes für eine Selbstblockierung sorgen,
und daß die Zonen für die Positionierung des Andruckelements und der Trommel durch Ausschnitte vorne an den Zungen und Wandteilen unbehindert zugänglich sind, wodurch ein rasches Einsetzen der Geräteteile möglich ist.

3. Gerät nach Anspruch 1 oder 2, dadurch gekennzeichnet, daß beim Aufwischmaterialspender eines der Wandteile (2.2) des Gehäuses auf der Seite des Startmechanismus der Trommel einen schräg verlaufenden T-förmigen Profilausschnitt (2.3) besitzt, wobei der lange Schenkel des T (2.3.1) nach oben und zum hinteren Teil der Wand hin hochgezogen ist und dabei die Form der oberen Zunge (2.4) umschreibt, während der Querbalken des T (2.3.2) am oberen Ende eine innere Lagerung (2.5) für die Aufnahme eines Endstücks der Achse des Andruckelements aufweist, wogegen der untere Kopfteil der T-Form eine abgerundete Aussparung (2.6) als Sitz eines der Enden der Trommelachse besitzt,
und daß das andere am Gerätegehäuse ausgebildete Wandteil (2.1) innen im unteren Teil die Öffnung (2.8) für die Durchführung der anderen Trommelachse aufweist und darum herum einen lagerbildenden Aufnahmeteil besitzt, der das Zahnelement (7) für den Antrieb der Trommel bildet, wobei die Wand am oberen Teil eine durch einen Elastizität verleihenden Schlitz (2.11) getrennte Zunge (2.4) mit Lagerung (2.14) aufweist und die dadurch an den Wandteilen ausgebildeten Zungen (2.4) die gleiche Form, das gleiche Profil und die gleiche Ausrichtung besitzen und insgesamt eine hakenartige Form (2.7) für die Aufnahme der Achsenteile des Andruckelements umschreiben, wobei die Zungen vor den Lagern (2.5) rampenartige Formen besitzen, gegen die das Andruckelement beim Einsetzen anstößt.

4. Gerät nach Anspruch 1, 2 oder 3, dadurch gekennzeichnet, daß das Zahnelement (7), das die Öffnung (2.8) für die Durchführung einer der Trommelachsen umgibt, eine Öffnung für die Einführung dieser Achse aufweist.

5. Gerät nach Anspruch 1, 2 oder 3, dadurch gekennzeichnet, daß die an den Zungen ausgebildeten Lagerungen (2.5 und 2.14) ergänzende verschleißfeste Vorrichtungen besitzen.

6. Gerät nach Anspruch 1, 2 oder 3, dadurch gekennzeichnet, daß das Andruckelement an den Enden Nuten (6.2) aufweist, die sich in die an den Wandteilen ausgebildeten Lagerungen einfügen und dann durch Ansätze (6.3) verlängert werden, die gegen die Außenwände der Wandteile und insbesondere der Zungen im Anschlag stehen.

7. Gerät nach Anspruch 1, 2 oder 3, dadurch gekennzeichnet, daß die Trommel jenseits eines ihrer scheibenförmigen Enden eine Nut (4.8) aufweist, die zwischen einem exzenterbildenden Teil (4.2) und einem scheibenförmigen Verlängerungsstück (10) mit Mittelrippe (10.1) verläuft, das einen Bedienungsknopf für das Nachfüllen des Gerätes bildet, wobei die Nut das Festhaken eines der Enden einer Rückholfeder (R) ermöglicht, die als eine Startvorrichtung der Trommel fungiert.

8. Gerät nach Anspruch 1-7, dadurch gekennzeichnet, daß das Gehäuse in der Ausführung als Toilettenpapierspender einerseits auf der Rückseite (18.1) und andererseits auf der Vorderseite ein Wandteil (19) besitzt, wobei die rückseitige Ebene und das Wandteil Formen und Ausschnitte besitzen, die die Positionierung der Trommel und des Andruckelements ermöglichen.

9. Gerät nach Anspruch 8, dadurch gekennzeichnet, daß das hintere Teil innerhalb des Gehäuses eine Öffnung (18.2) mit einem Zahnelement (7) aufweist, das einen Schlitz aufweist, der die Durchführung und die Aufnahme eines der Trommelachsenenden ermöglicht,
und daß die rückseitige Wand des Gehäuses einen U-förmig profilierten Ausschnitt mit zusammenlaufenden Schenkeln (18.4) aufweist, die eine elastisch verformbare Zunge beschreiben, wobei die Zunge an ihrem Ende (18.6) einen Haken mit Schlitz bzw. Lagerung (18.7) des Andruckelements bildet und unmittelbar neben der Lagerung eine Zugangsrampe (18.8) für das Einsetzen des Andruckelements besitzt.

10. Gerät nach Anspruch 9, dadurch gekennzeichnet, daß das Gerät ein Wandteil (19) aufweist, das im unteren Teil eine Öffnung (19.1) für die Lagerung der Trommelachse an der Nutstelle zwischen der letzten Scheibe und dem exzentrischen Teil besitzt, wobei das Wandteil im oberen Teil eine vorne hakenartige Zunge (19.3) aufweist und eine Lagerung bzw. bogenförmige Aussparung für die Positionierung des anderen Endes des Andruckelements besitzt.

11. Gerät nach einem der vorhergehenden Ansprüche, dadurch gekennzeichnet, daß der Deckel waagrechte Laschen (8.2) aufweist, die geeignet sind, gegen die Haltezungen des Andruckelements und/oder der Trommeltragwände und/oder der Zungen und Wände anzustoßen.

12. Gerät nach einem der vorhergehenden Ansprüche, dadurch gekennzeichnet, daß die Trommel eine Bienenwabenstruktur ohne Mittelachse aufweist und außerhalb ihrer Endscheiben eine erste Auflageachse an dem Zahnelement (7) und eine weitere Achse besitzt, die durch einen exzentrischen Teil, eine Nut und eine Scheibe als Betätigungsknopf verlängert wird, wobei das Ganze einstückig ausgebildet ist.

13. Gerät nach einem der vorhergehenden Ansprüche, dadurch gekennzeichnet, daß das Gerät einen schwanenhalsförmigen Bogen (12) besitzt, der am Ende eine Kappenform (12.1) aufweist, die eine der Scheiben des Andruckelements umgibt.

14. Gerät nach Anspruch 8, dadurch gekennzeichnet, daß unter der Trommel ein Auslaßschlitz (20) des Papiers mit einer Papierführungsrolle (21) nach außen vorgesehen ist, wobei Rolle und Trommel durch einen Treibriemen (22) miteinander verbunden sind.

15. Gerät nach Anspruch 1, dadurch gekennzeichnet, daß die einstückig ausgeführte Trommel (4) eine Welle (4.1) besitzt, um die herum mehrere aneinanderliegende und parallele Scheiben (4.3) mit Zwischenscheiben (4.3.2 - 4.3.3 - 4.3.4 - 4.3.5 - 4.3.6) gleicher Konfiguration angeordnet sind, die als Auflage für die gezogene Papierbahn dienen und an ihrem Rand einen bogenförmigen Ausschnitt für die Positionierung und den Sitz des Schneidmessers in Ruhestellung aufweisen, wobei die Welle am vorderen Ende eine erste Scheibe (4.3.1) und am hinteren Ende eine zweite Scheibe (4.3.7) aufnimmt, die die Positionierung und gelenkige Bewegung des Schneidmessers ermöglichen,
und daß das hintere Ende mit einer eine Innenkammer umschreibenden Einrichtung (4.10) für die Aufnahme einer Zahnelementvorrichtung (7) ausgebildet ist, die sich in fester Stellung an das Flügelstück gegenüber dem Gehäuse anpaßt,
und daß das Schneidmesser (5) an einem Ende gegenüber der Vorrichtung (7) mit einem profilierten Absatz (9) ausgebildet ist, der mehrere Zähne besitzt, die ein ergänzendes Zahnelement bilden, welches geeignet ist, bei der Drehung der Trommel mit mehreren Zähnen (7.4) zusammenzuwirken, die ein an der Vorrichtung (7) ausgeformtes ortsfestes Zahnelement bilden,
und daß eine anschlagartige Vorrichtung (25) nach der teilweisen Umdrehung der Trommel zwecks Schneidvorgang der Papierbahn während der zusätzlichen Umdrehung der Trommel zur Vorlage für einen neuen Arbeitszyklus die Wiedereinführung des Schneidmessers in einer der Umlaufrichtung der Trommel entgegengesetzten Bahn in die in letzterer ausgebildeten bogenförmigen Ausschnitte gewährleistet,
und daß die Umlaufbewegung der Trommel mit Hilfe einer Vorrichtung (6) erzielt wird, die durch Ziehen am Ende der Papierbahn durch den Benutzer im Rahmen einer automatischen Funktionsweise des Gerätes für die Zufuhr der Papierbahn zur Trommel und für deren Spannung sorgt.

16. Spender nach Anspruch 15, dadurch gekennzeichnet, daß die an der Trommel ausgeformte Scheibe am hinteren Ende (4.3.7) einen Bund aufweist, der eine Innenkammer (4.10.1) für die Aufnahme der Vorrichtung (7) in ortsfester Stellung besitzt, wobei dieser Bund ein quer eingeschnittenes Teilstück aufweist, das den Zugang nach innen ermöglicht, damit sich die an der Vorrichtung (7) und am Absatz (9) ausgebildeten Zähne verzahnen können, wobei diese Vorrichtung (7) die Form eines Kranzes (7.1) besitzt, der an der Außenseite auf dem Flügelstück gegenüber dem Gehäuse Zentrierstifte aufweist, während die andere Seite des Kranzes mit einem halbkreisförmigen Vorsprung (7.3) ausgebildet ist, der durch mehrere Zähne (7.4) verlängert wird, welche das Zahnelement bilden.

17. Spender nach Anspruch 16, dadurch gekennzeichnet, daß die Gesamtheit der an der Vorrichtung (7) ausgebildeten Zähne (7.4) eine erste Zahngruppe (7.4a) mit konstantem Profil und eine zweite Gruppe aufeinanderfolgender Zähne (7.4b) mit zunehmendem Profil umfaßt, wobei der letzte, deutlich höhere Zahn eine doppelte Funktion erfüllt: Auslaß des Schneidmessers im Hinblick auf das richtige Eindringen in die gezogene Papierbahn und Rücklaufsperre, wenn das Schneidmesser aus den vorgenannten Zähnen (7.4) herausgesprungen ist, um zwecks eines neuen Arbeitszyklus dem kurvenförmigen Umfang des auf der Vorrichtung (7) ausgebildeten Vorsprungs (7.3) bis zu dessen halbkreisartiger Form auf der den Zähnen gegenüberliegenden Seite zu folgen.

18. Spender nach Anspruch 17, dadurch gekennzeichnet, daß der halbkreisförmige Vorsprung (7.3) auf der Gegenseite der Zahnung durch ein Schulterstück (7.5) verlängert wird, das geeignet ist, durch den Positionskontakt bestimmter Teile des mit dem Schneidmesser verbundenen Absatzes mit eben diesem Schulterstück eine Brems- und Sperrvorrichtung zu bilden.

19. Spender nach einem der Ansprüche 15-18, dadurch gekennzeichnet, daß das Messer (5) aus einem einstückigen Kunststoffmaterial besteht und einen Halteschaft (5.1) besitzt, dessen stiftbildende Enden (5.2) in die Trommelendscheiben greifen, wobei das Messer profilierte Zähne (5.3) in aufeinanderfolgender Dreiecksform besitzt,
und daß das Messer an einem Ende gegenüber der Vorrichtung (7) ein einen Absatz bildendes Teil (9) aufweist, das einen hinteren dreieckigen Teil (9.1) mit einem abgerundeten Verbindungswinkel und zwei kurvenförmigen Rändern (9.3 - 9.4) besitzt, die zum breitesten Teil des Absatzes hin münden, welcher mit mehreren, ein Zahnelement bildenden Zähnen (9.5) ausgebildet ist, wobei das absatzbildende Teil mit der Achse des Messers in einer außermittigen Position fest verbunden ist und die Zähne einen zunehmend größeren Abstand gegenüber der Messerachse aufweisen.

20. Spender nach den Ansprüchen 17 und 19, dadurch gekennzeichnet, daß der längste Zahn der Vorrichtung (7) mit dem ersten am Absatz (9) ausgebildeten Zahn zusammenwirkt, während der erste Zahn der Vorrichtung (7) mit dem exzentrischsten Zahn der Vorrichtung (9) zusammenwirkt.

21. Spender nach Anspruch 19, dadurch gekennzeichnet, daß die Zähne (5.3) des schneidenden Teils des Messers ein nach unten gekrümmtes Profil besitzen, wobei ihre Innenfläche eine Einbuchtung als Sitz (5.4) und Auflagefläche des abgeschnittenen Materialteils aufweist.

22. Spender nach den Ansprüchen 15 - 19, dadurch gekennzeichnet, daß das Wandgehäuse (23) am waagrechten Wandteil in der Nähe des Seitenflügels gegenüber den Zahnelementvorrichtungen (7 und 9) einen rampenbildenden, kurvenförmig profilierten Anschlag (25) aufweist, der nach dem Schneidvorgang der Papierbahn für den Andruck des mit dem Messer verbundenden Absatzes (9) sorgt, wobei die Schwenkbewegung und Verlagerung des Absatzes die Bewegung des Schneidmessers in seinen Sitz bewirkt, der durch die bogenförmigen Ausschnitte an den Zwischenscheiben der Trommel gebildet wird.

23. Spender nach den Ansprüchen 16 und 22, dadurch gekennzeichnet, daß die an der Trommel ausgebildete hintere Endscheibe (4.3.7) eine flexible Zunge aufweist, die der Drehachse des Schneidmessers gegenüberliegt und im Verhältnis zum Scheibenrand außen geringfügig vorsteht, wobei diese Zunge je nach Drehung der Trommel eine zweite Rücklaufsperrvorrichtung bildet, die mit dem am Gehäuse ausgebildeten Anschlag (25) in Kontakt kommt.

24. Spender nach einem der Ansprüche 15-21, dadurch gekennzeichnet, daß das Schneidmesser (5) in den an den Zwischenscheiben der Trommel ausgebildeten bogenförmigen Ausschnitten (4.4) so positioniert ist, daß die Zähne des Messers bei Beginn des Arbeitszyklus um einige Millimeter nicht aus der Trommel herausragen,
und daß sich die Zähne beim Verzahnen des ersten Zahnes der Vorrichtungen (7 und 9) in der zwischen der Messerachse und der Trommelachse gebildeten Ebene befinden.

25. Spender nach einem der Ansprüche 15-24, wobei der Bewegungsverlauf des Schneidmessers (5) dadurch gekennzeichnet ist:
daß das Messer bei Zyklusbeginn innerhalb der bogenförmigen Ausschnitte der Trommelscheiben angeordnet ist und dabei gegenüber der von den Zwischenscheiben des Trommels gebildeten Mantellinie einen Raum von einigen Millimetern freiläßt,
und daß bei Zyklusbeginn die Drehung der Trommel unter Einwirkung der Vorrichtungen (7 und 9) ein Verschieben des Messers um einige Millimeter bewirkt, so daß die besagten Zähne beim Eingreifen des ersten Zahnes der jeweiligen Vorrichtung (7 und 9) in der von der Messerachse und der Trommelachse beschriebenen Ebene liegen,
und daß die allmähliche Umdrehung der Trommel durch das Eingreifen der Zahnelementzähne das Messer (5) hervortreten läßt, wobei das Hervortreten des Messers an der Rückseite des Gerätes erfolgt,
und daß das vollständige Heraustreten des Messers dem Herauslassen und Verzahnen der beiden letzten Zähne der Zahnelemente miteinander entspricht,
und daß das Messer nach dem Lösen der Zahnelementverzahnungen untereinander in "herausgetretener" Position verbleibt, wobei das absatzbildende Teil nicht mehr mit der ortsfesten Vorrichtung (7) in Kontakt steht,
und daß das Einziehen des Messers nach dem Anschlagen und Berühren des Absatzes (9) des Schneidmessers mit dem am Gehäuse ausgebildeten kurvenförmigen Anschlag (25) erfolgt, wobei durch einen der Umlaufrichtung der Trommel entgegengesetzten Effekt das Kippen und Einziehen des Messers in die bogenförmigen Ausschnitte an den Scheiben der Trommel bewirkt wird,
und daß der Absatz (9) den an der Vorrichtung (7) ausgebildeten Vorsprung (7.3) umgeht, um das Schneidmesser für einen neuen Arbeitszyklus bereitzustellen.

26. Spender nach Anspruch 15 und einem der vorhergehenden Ansprüche 16-25, dadurch gekennzeichnet, daß das Gerät eine Vorrichtung (6) für die Zuführung und Spannung der Materialbahn besitzt, wobei diese Vorrichtung (6) eine Welle (6.1) umfaßt, die an ihren Enden Zentrierstifte für das Einrasten zwischen den seitlichen Flügeln (23.1) des Gehäuses aufweist,
und daß sich diese Welle (6.1) an den an der Trommel ausgebildeten wischenscheiben abstützt.

27. Spender nach Anspruch 26, dadurch gekennzeichnet, daß die Welle (6.1) mit mehreren einstückigen Scheiben (6.3) ausgebildet ist, wobei einige dieser Scheiben an der Trommel anliegen und andere dazwischenliegende Scheiben zum Andruck des Papiers beitragen.

28. Spender nach Anspruch 26, dadurch gekennzeichnet, daß die Welle (6.1) der Vorrichtung (6) am anderen Ende gegenüber dem Absatz (9) des Messers eine zusätzliche Scheibe (26) besitzt, die als Anschlag und Führung des Absatzes dient, um im Hinblick auf die Bereitstellung des Messers für einen neuen Arbeitszyklus das erneute Einziehen des Messers in die an der Trommel ausgebildeten bogenförmigen Ausschnitte zu bewirken.

29. Spender nach einem der Ansprüche 15-28, dadurch gekennzeichnet, daß das Gehäuse (23) einstückig ausgeführt ist und eine Bodenplatte (23.2) mit seitlichen Flügelteilen (23.1a - 23.1b) besitzt, die in ihrem oberen Teil dreieckige Vorsprünge (23.3) bilden, die unmittelbar Aufsätze (23.4) für die Aufnahme der Rolle aufweisen, wobei die Flügel in ihrem unteren Teil mehrere Öffnungen für die Aufnahme der Trommel der Vorrichtung (7) in ortsfester Stellung und der Vorrichtung (6) für die Zuführung der Papierbahn besitzen, wobei dieser untere Teil eine Schneidlinie (23.1d) besitzt, die für die Montage der vorgenannten Vorrichtungen eine gewisse Flexibilität verleiht und für eine leichte Verformung sorgt, um die Bewegungen für die Unterdrucksetzung des Papiers an der Trommel zu begleiten, wobei das Gehäuse ein waagrechtes Wandteil besitzt, das einen gegenüber der Trommel angebrachten schwanenhalsförmigen Bogen (12) aufnimmt und die Führung der Papierbahn ermöglicht.

30. Spender nach Anspruch 15 und einem der Ansprüche 16-25, dadurch gekennzeichnet, daß die Trommel an einem ihrer Enden Vorrichtungen mit Exzenter (28) und Rückholfeder (R) zum Starten der Trommel aufweist.

31. Gerät nach Anspruch 1, dadurch gekennzeichnet, daß die Abdeckung (8) an der Innenseite (8.1) einen waagrechten Vorsprung (8.3) aufweist, der die Vorpositionierung der Papierbahn zwischen der Druckvorrichtung (6) und der Trommel (4) ermöglicht und sich dabei möglichst genau in den Raum für die Einführung der Papierbahn zwischen der Druckvorrichtung (6) und der Trommel (4) einpaßt.

32. Gerät nach einem der Ansprüche 1 und 15, dadurch gekennzeichnet, daß der hintere Teil des Gehäuses (20) das Einsetzen einer Materialrolle (R1) in der Endphase ermöglicht und daß Vorsprünge (23.4 - 23.5) mit den Wänden des Gehäuses einstückig ausgebildet sind, um für eine Positionierung der Endrolle hinter der Schwanenhalsform (12) zu sorgen, die die Führung der in Betrieb befindlichen Materialspule sicherstellt.

33. Gerät nach Anspruch 27, dadurch gekennzeichnet, daß die Scheiben (6.3) der Vorrichtung (6) ausgehend von der zentralen Mittelscheibe einen abnehmenden Durchmesser besitzen, wodurch eine Flexibilität der Vorrichtung (6) gegenüber den seitlichen Stützflügeln des Gehäuses gewährleistet wird.

34. Gerät nach Anspruch 33, dadurch gekennzeichnet, daß die Trommel an der Welle zwischen bestimmten Scheiben (4.3) mit bogenförmigen Ausschnitten bzw. Dämpfungszonen ausgebildet ist, die ihr eine gewisse Flexibilität verleihen.

35. Gerät nach Anspruch 15, dadurch gekennzeichnet, daß die Trommel auf ganzer Länge Auflageflächen besitzt, die zwischen den aufeinanderfolgenden Scheiben angeordnet sind, wobei diese Auflageflächen gegenüber dem peripheren Ende der Scheiben (4.3 - 4.8) zurückversetzt und gemäß einem Winkelsektor von 20-45° gestaltet sind.

36. Gerät nach Anspruch 1, dadurch gekennzeichnet, daß die Trommel (4) einstückig ausgebildet ist und auf ziemlich genau dem halben Trommelumkreis einen glatten Bereich (4.14) besitzt, der vor dem bogenförmigen Ausschnitt (4.4) für die Aufnahme des Schneidwerkzeugs (5) beginnt, wobei die Trommel auf ganzer Länge mehrere Scheiben (4.3) umfaßt, die durch zueinander parallele und zur Steifigkeit der Trommel beitragende Platten (4.15) verstrebt sind, wobei die Platten an einem ihrer Enden mit dem glatten Bereich fest verbunden sind und am anderen Ende in Verbindung mit der Umrandung der Trommel eine kurvenartige Form aufweisen, wobei der glatte Bereich (4.14) einen deutlich größeren Durchmesser besitzt als die Trommelscheiben (4.3), um nach dem Schneiden das Ablösen der Materialbahn zu ermöglichen.

37. Gerät nach Anspruch 36, dadurch gekennzeichnet, daß die Trommel (4) ein an einem ihrer Enden unmittelbar ausgeformtes Bedienungsrad (30) in Scheibenform mit in der Mitte verlaufender Griffrippe (30.1) und an ihrem anderen Ende eine exzentrische Nockenvorrichtung (28) aufweist, die mit einer elastischen Rückholvorrichtung (R) für das Starten der Trommel zusammenwirkt.

38. Gerät nach Anspruch 27, dadurch gekennzeichnet, daß die Druck-, Spannungs- und Papierzuführvorrichtung (6) an ihrem Ende eine breite Scheibe (6.6) mit einer inneren Auskehlung (6.6.1) für die Aufnahme und Führung der an der Trommel ausgebildeten gegenüberliegenden Scheibe (4.3) und für die durch den Trommelumlauf bewirkte Mitführung der Vorrichtung (6) aufweist.

39. Gerät nach Anspruch 27, dadurch gekennzeichnet, daß am gezahnten Sektor (9), der mit dem Messerträger verbunden ist und mit der Zahnelementvorrichtung (7) zusammenwirkt, ein kippverhindernder Anschlag (34) angebracht ist, der gegen die Endscheibe (4.3) der Trommel in Anstoß kommt.

40. Gerät nach Anspruch 27, dadurch gekennzeichnet, daß bestimmte Scheiben der Trommel und/oder des Andruckelements mit geräuschdämpfenden Ringen versehen sind, insbesondere in der Profilauskehlung (6.6.1) der Scheibe (6.6).
